# EUROPÄISCHE PATENTSCHRIFT

(11) **EP 0 346 376 B1**
(45) Veröffentlichungstag und Bekanntmachung des Hinweises auf die Patenterteilung: **29.04.1992**
(21) Anmeldenummer: 88902088.9
(22) Anmeldetag: 02.03.1988
(51) Int. Cl.: D01H 4/48

(54) **VERFAHREN UND VORRICHTUNG ZUM ANSPINNEN EINER MIT EINEM PNEUMATISCHEN DRALLORGAN ARBEITENDEN SPINNVORRICHTUNG**
PROCESS AND DEVICE FOR JOINING A THREAD TO A SPINNING DEVICE WITH PNEUMATIC TWISTER
PROCEDE ET DISPOSITIF DE RATTACHEMENT DU FIL A UN DISPOSITIF DE FILAGE A ORGANE TORDEUR PNEUMATIQUE

(30) Priorität: 02.03.1987 DE 3706728
(43) Veröffentlichungstag der Anmeldung: 20.12.1989
(73) Patentinhaber: Schubert & Salzer Maschinenfabrik Aktiengesellschaft, 85055 Ingolstadt (DE)
(72) Erfinder: ARTZT, Peter, D-7410 Reutlingen (DE); DALLMANN, Harald, D-7410 Reutlingen (DE); ZIEGLER, Kurt, D-7312 Kirchheim-Nabern (DE); EGBERS, Gerhard, D-7410 Reutlingen (DE)
(74) Vertreter: Canzler, Rolf, Dipl.-Ing.
(86) Internationale Anmeldenummer: DE8800106
(87) Internationale Veröffentlichungsnummer: WO8806650

(56) Entgegenhaltungen:
- EP-A- 0 107 339
- DE-A- 3 336 294

## Beschreibung

Die vorliegende Erfindung betrifft ein Verfahren zum Anspinnen einer mit einem pneumatischen Drallorgan arbeitenden Spinnvorrichtung, bei welchem ein Fadenende von der Austrittsseite her durch das Drallorgan hindurch an ein Streckwerk zurückgeliefert und dann seitlich in das Austrittswalzenpaar des Streckwerks eingelegt wird, von wo es unter Einbindung einer Lunte durch das Drallorgan hindurch als fortlaufender Faden abgezogen wird, sowie eine Vorrichtung zur Durchführung dieses Verfahrens.

Bei einem bekannten derartigen Verfahren wird zum Wiederanspinnen das Drallorgan seitlich versetzt, damit seine Eintrittsseite zugänglich wird (DE-OSen 3.411.577 und 3.413.894). Sodann wird von der Spule ein Fadenende abgezogen und von der Austrittsseite her in das Drallorgan eingeführt. Der Eintrittsseite des Drallorgans wird ein Saugrohr zugestellt, das das Fadenende durch das Drallorgan hindurch abzieht. Sodann wird das Drallorgan in seine Spinnstellung zurückgeführt und der sich vom Drallorgan zum Saugrohr erstreckende Fadenabschnitt in das Austrittswalzenpaar des Streckwerkes eingelegt. Sodann kann der Spinnprozeß wieder aufgenommen werden. Bei diesem bekannten Anspinnen ist es von Nachteil, daß das Drallorgan für die Rückführung des Fadenendes zum Streckwerk seitlich versetzt werden muß. Auf der einen Seite wird für dieses seitliche Versetzen des Drallorganes neben dem Drallorgan zusätzlicher Platz benötigt, was einer kompakten Bauweise entgegensteht. Auf der anderen Seite besteht bei der Rückführung des Drallorganes in seine Spinnstellung die Gefahr, daß dieses nicht exakt in seine Ausgangsstellung zurückkehrt, wodurch der Spinnprozeß und der Garnausfall beeinträchtigt werden.

Da bei einer Spinnvorrichtung der ungestörte Spinnvorgang als der Normalfall und der Anspinnvorgang als außergewöhnliche Situation zu betrachten ist, beziehen sich die im Zusammenhang mit der vorliegenden Erfindung benützten Begriffe wie "Eintrittsseite" oder "Eintrittsmündung" bzw. "Austrittsseite" oder "Austrittsmündung" des Drallorganes stets auf diesen Normalfall. Die "Eintrittsseite" bzw. "Eintrittsmündung" des Drallorganes ist somit die dem Streckwerk zugekehrte Seite bzw. Mündung des Drallorganes, da der im Abzug befindliche Faden während des normalen Spinnprozesses auf dieser Seite in das Drallorgan gelangt und an dessen dem Streckwerk abgewandten Seite das Drallorgan wieder verläßt.

Als "Lunte" im Sinne der vorliegenden Erfindung soll jedes bandähnliche Fasermaterial verstanden werden, das mittels eines Streckwerkes verzogen und dem Drallorgan zugeführt werden kann unabhängig davon, ob es eine geringe Drehung aufweist oder nicht. Unter diesen Begriff fallen somit nicht nur Flyerlunten, sondern auch Kardenbänder etc.

Aufgabe der vorliegenden Erfindung ist es, ein Verfahren und eine Vorrichtung zum Anspinnen einer mit einem pneumatischen Drallorgan arbeitenden Spinnvorrichtung zu schaffen, durch welche auf einen Versatz des Drallorgans für das Rückführen des Fadens verzichtet werden kann, so daß eine platzsparende Bauweise der Spinnvorrichtung erzielt wird und für das Spinnen stets eine optimale Einstellung des Drallorganes gewährleistet ist.

Diese Aufgabe wird erfindungsgemäß bei einem gattungsgemäßen Verfahren dadurch gelöst, daß das Fadenende durch das sich nach dem Austrittswalzenpaar des Streckwerks befindliche Drallorgan hindurch zu dessen Eintrittsseite gefördert, dort erfaßt und einem neben dem Streckwerk befindlichen Greifer zugeführt wird, der das Fadenende sodann für das spätere Einlegen in das Austrittswalzenpaar an diesem vorbei neben das Streckwerk zieht. Dadurch, daß der aus dem Drallorgan eintrittsseitig austretende Faden zwischen dem Streckwerk und dem Drallorgan erfaßt und einem neben dem Streckwerk befindlichen Greifer zugeführt wird, ist es nicht erforderlich, das Drallorgan seitlich zu versetzen, so daß dieses unverändert seine Spinnstellung einnimmt. Neben dem Streckwerk ist lediglich ausreichend Platz für einen Greifer vorzusehen, der im wesentlichen parallel zur Bewegungsrichtung des Fasermaterials bewegbar ist und somit nicht viel Platz benötigt. Weil das Drallorgan auch für das Anspinnen seine Position nicht gegenüber dem Streckwerk ändert, ist sichergestellt, daß das Drallorgan mit Sicherheit vor und nach dem Anspinnvorgang jeweils eine optimale Position gegenüber dem Streckwerk einnimmt, wodurch die Spinnsicherheit erhöht wird.

Vorzugsweise wird das durch das Drallorgn hindurch rückgelieferte Fadenende einem im wesentlichen parallel zur Klemmlinie des Austrittswalzenpaares orientierten Druckluftstrom ausgesetzt für die Zuführüng zum Greifer. Hierdurch wird in einfacher Weise eine sichere Zuführung des Fadenendes zum Greifer erreicht, ohne daß hierfür eine zeitlich exakte Steuerung erforderlich ist.

Wenn der Druckluftstrom, der das Fadenende dem Greifer zuführt, turbulent ist, besteht die Gefahr, daß das Fadenende durch die Luftturbulenzen am Greifer vorbeigeführt wird und durch diesen somit auch nicht erfaßt werden kann. Zur Vermeidung derartiger Fehlfunktionen wird daher in vorteilhafter Ausgestaltung des erfindungsgemäßen Verfahrens vorgesehen, daß die Zuführung des durch das Drallorgan hindurch rückgelieferten Fadenendes zum Greifer mit Hilfe eines laminaren Druckluftstromes erfolgt.

Um die Sicherheit für das Zuführen des Fadenendes zum Greifer zu erhöhen, kann alternativ oder zusätzlich vorgesehen werden, daß vor der Rücklieferung des Fadenendes durch das Drallorgan hindurch eine Fadenreserve aufgebaut wird, die sodann während der Rücklieferung des Fadenendes durch das Drallorgan hindurch in den quer zum Fadenlauf wirkenden Druckluftstrom so langsam aufgelöst wird, daß das Fadenende während seiner Zuführung zum Greifer durch den Druckluftstrom gestreckt gehalten wird. Durch das langsame Auflösen der Fadenreserve wird das aus der Eintrittsmündung des Drallorgans austretende Fadenende sukzessive von dem Druckluftstrom erfaßt, wodurch diese gestreckte Fadenzufuhr zum Greifer sichergestellt wird.

Der Luftstrom, dem das Fadenende während seiner Rücklieferung ausgesetzt wird, soll so schwach wie möglich sein, so daß er zwar einerseits die Rücklieferung sicherstellt, das Fadenende andererseits jedoch nicht auflöst. Außerdem sollen Luftwirbel vermieden werden. Aus diesem Grunde wird gemäß einem vorteilhaften Merkmal des erfindungsgemäßen Verfahrens vorgesehen, daß der Druckluftstrom abgeschaltet wird, sowie das Fadenende durch den Greifer erfaßt worden ist.

Bei Beginn des Fadenabzuges haben einzelne Fasern, die sich von der Lunte lösen, die Tendenz, sich an den Faden anzuhängen. Diese einzelnen Fasern können jedoch nicht richtig eingebunden werden und bilden im fertigen Faden unschöne Noppen und Aufschieber. Wird der Luntenanfang zunächst nach Austreten aus dem Streckwerk in eine Absaugung geliefert, so unterliegt diese Lunte nach Einschalten des Spinnüberdruckes im Drallorgan der Sogwirkung sowohl der Luntenabsaugung als auch des Drallorganes. Es entstehen dadurch undefinierte Unterdruckverhältnisse im Bereich zwischen Streckwerk und Drallorgan, was zu Störungen beim Anspinnprozeß führt. Um diese Nachteile zu vermeiden, ist es vorteilhaft, wenn nach Wiederaufnahme des Fadenabzuges das Fadenende und die Lunte zwischen dem Austrittswalzenpaar des Streckwerks und dem Drallorgan einem im wesentlichen parallel zur Klemmlinie des Austrittswalzenpaares orientierten Druckluftstrom ausgesetzt werden.

Wenn der quer zur Fadenabzugsvorrichtung orientierte Druckluftstrom zu lange eingeschaltet bleibt, besteht die Gefahr, daß im Anschluß an den Ansetzer eine Dünnstelle im neu gesponnenen Faden entsteht. Um diesen zu vermeiden, ist gemäß einer weiteren vorteilhaften Ausbildung des erfindungsgemäßen Verfahrens vorgesehen, daß der nach Wiederaufnahme des Fadenabzuges eingeschaltete Druckluftstrom abgeschaltet wird, noch bevor das Fadenende das Austrittswalzenpaar des Streckwerks verläßt.

Es hat sich gezeigt, daß einzelne Fasern, die sich an den im Abzug befindlichen Faden anhängen, besonders sicher vom Faden abgeblasen werden können, wenn der Druckluftstrom der Kerndrehung des sich vom Streckwerk zum Drallorgan erstreckenden Fadens tangential entgegerichtet wird.

Um zu vermeiden, daß das rückgelieferte Fadenende, während es dem gegen den Greifer gerichteten Druckluftstrom ausgesetzt ist, sich im Luftstrom aufdrehen kann, wird zweckmäßigerweise vorgesehen, daß während der Fadenrücklieferung auf das Fadenende ein wesentlich schwächerer Druckluftstrom zur Einwirkung gebracht wird als nach Wiederaufnahme des Fadenabzuges. Der Druckluftstrom wird in seiner Stärke so bemessen, daß das Fadenende dem Greifer noch sicher zugeführt wird, ohne daß jedoch die Gefahr besteht, daß sich das Fadenende aufdreht.

Im Drallorgan bilden sich während des Spinnprozesses mit der Zeit immer größere Ablagerungen, die sich dann von Zeit zu Zeit ablösen und von dem im Abzug befindlichen Faden mitgerissen werden können. Aus diesem Grunde wird vorzugsweise das Drallorgan im Zusammenhang mit dem Anspinnvorgang vor oder während der Rückführung des Fadenendes gereinigt. Dieses Reinigen kann prinzipiell durch Druckluft erfolgen, die im Drallorgan wirksam ist, noch bevor das Fadenende für die Rücklieferung an das Streckwerk in das Drallorgan eingeführt ist. Eine solche Reinigung kann aber auch mit dem Rückliefervorgang kombiniert werden, indem beispielsweise für die Rücklieferung des Fadenendes eine Bürste Anwendung findet.

Besonders einfach läßt sich eine Rücklieferung des Fadenendes erfindungsgemäß jedoch dadurch bewerkstelligen, daß dieses durch einen Druckluftstrom von der Austrittsseite des Drallorganes durch das Drallorgan hindurch in den Bereich des quer zum Fadenlauf wirkenden Druckluftsromes gebracht wird.

Eine einfache Steuerung des quer zum Fadenlauf wirkenden Druckluftstromes läßt sich erfindungsgemäß dadurch erreichen, daß dieser während der pneumatischen Rücklieferung des Fadenendes durch das Drallorgan hindurch nur wirkt, solange im Drallorgan der die Fadenrücklieferung bewirkende Druckluftstrom wirksam wird.

Zweckmäßigerweise arbeitet der Greifer pneumatisch, wobei in ihm zumindest während der Dauer, bis das Fadenende in das Streckwerk eingelegt ist, ein Unterdruck erzeugt wird. Ein solcher pneumatischer Greifer bietet den Vorteil, daß er ein durch einen Fadenbruch entstehendes Fadenende sicher abführen kann und daß er andererseits auch zur Abführung von Fasern dienen kann, die nach Wiedereinsetzen des Fadenabzuges vom Fadenende abgeblasen werden.

Das Einlegen des Fadenendes in das Streckwerk kann prinzipiell auf verschiedene Weise geschehen. Beispielsweise kann bereits die Schräglage des Greifers, der parallel oder schräg zum Lauf des Fasermaterials zurückgezogen wird, hierfür ausreichen. Um ein auch zeitlich definiertes Einlegen des Fadenendes in das Austrittswalzenpaar des Streckwerkes zu erreichen, wird in vorteilhafter Ausgestaltung des erfindungsgemäßen Verfahrens vorgesehen, daß das Fadenende, nachdem es neben das Streckwerk gezogen worden ist, in Form einer Schleife in den Bereich zwischen den beiden letzten Walzenpaaren des Streckwerkes gezogen wird. Es ist vorteilhaft, wenn das Fadenende bei diesem schleifenförmigen Hineinziehen in den Bereich zwischen den beiden letzten Walzenpaaren des Streckwerkes gleichzeitig in den Wirkungsbereich einer Fadenbremse gebracht wird. Auf diese Weise wird sichergestellt, daß das Fadenende nach Freigabe durch den Greifer nicht schlagartig zusammenspringen kann und damit gegenüber der Lunte eine nichtparallele Lage einnehmen kann, was zu einem Fehler im Ansetzer führen würde.

Um ein sicheres und definiertes Einlegen des Fadenendes in das Austrittswalzenpaar des Streckwerkes zu erzielen, kann zweckmäßigerweise vorgesehen werden, daß das Fadenende während des Einlegens in das Streckwerk in den Bereich der Klemmlinie des Austrittswalzenpaares gebracht wird.

Gemäß einer bevorzugten Ausgestaltung des erfindungsgemäßen Verfahrens wird das Drallorgan durch einen ersten, in Richtung von der Austrittskante des Drallorganes zu dessen Eintrittsseite orientierten Druckluftstrom gereinigt. Sodann wird das Fadenende diesem ersten Druckluftstrom zur Rücklieferung zur Eintrittsseite des Drallorganes ausgesetzt, um dort einem quer zur Transportrichtung wirkenden zweiten Druckluftstrom ausgesetzt zu werden, welcher das Fadenende einem Greifer zuführt, der das Fadenende sodann am Austrittswalzenpaar vorbei bis neben das Streckwerk zieht. Anschließend wird die zuvor gestoppte Lunte freigegeben und zwischen Streckwerk und Drallorgan abgesaugt. Daraufhin wird das sich zum Greifer erstreckende Fadenende im Bereich zwischen den letzten beiden Walzenpaaren des Streckwerkes schleifenförmig einer Fadenbremse zugeführt und dabei in das Austrittswalzenpaar des Streckw rkes eingelegt. Das Fadenende wird nun erneut einem Abzug unterworfen. Gleichzeitig wird ein Ansaugen der Lunte und von losen Fasern in das Drallorgan durch erneutes Einschalten des zweiten Druckluftstromes unterbunden. Anschließend werden, noch bevor das Fadenende das Austrittswalzenpaar des Streckwerks erreicht hat, die Absaugung der Lunte sowie der zweite Druckluftstrom abgeschaltet. Schließlich wird auch der in Abzugsrichtung wirkende Spinnüberdruck im Drallorgan wieder zur Wirkung gebracht.

Gemäß einem weiteren, ebenfalls sehr vorteilhaften Verfahren wird das Drallorgan durch einen entgegen der Abzugsrichtung wirkenden ersten Druckluftstrom gereinigt und das Fadenende sodann diesem ersten Druckluftstrom ausgesetzt und durch diesen von der Austrittsseite des Drallorgans zu dessen Eintrittsseite gebracht. Dort wird das Fadenende einem quer zur Transportrichtung wirkenden zweiten Druckluftstrom ausgesetzt und durch diesen einem Greifer zugeführt, der das Fadenende sodann am Austrittswalzenpaar vorbei bis neben das Streckwerk zieht. Anschließend wird das sich zum Greifer erstreckende Fadenende im Bereich zwischen den beiden letzten Walzenpaaren des Streckwerkes schleifenförmig einer Fadenbremse zugeführt, dabei in das Austrittswalzenpaar des Streckwerkes eingelegt und erneut einem Abzug unterworfen. Anschließend wird die zuvor gestoppte Lunte freigegeben, während ein Ansaugen der Lunte und von losen Fasern in das Drallorgan durch erneutes Einschalten des zweiten Druckluftstromes unterbunden wird. Wenn das Fadenende bis auf eine vorbestimmte Länge aus dem Streckwerk abgezogen worden ist, werden die Absaugung der Lunte sowie der zweite Druckluftstrom wieder abgeschaltet. Schließlich wird auch der in Abzugsrichtung wirkende Spinnüberdruck im Drallorgan wieder zur Wirkung gebracht.

Zur Durchführung des Verfahrens ist bei einer Vorrichtung mit einem pneumatischen Drallorgan, einem Rücklieferelement zum Rückliefern des Fadenendes von der Austrittsseite des Drallorganes bis zu dessen Eintrittsseite und mit einem Greifer zum Zurückziehen des Fadenendes von der Eintrittsseite des Drallorganes am Austrittswalzenpaar vorbei bis neben das Streckwerk erfindungsgemäß ein Fadenvorleger zum Erfassen des bei der Rücklieferung aus dem Eintrittsende des Drallorganes austretenden Fadenendes und zu dessen Zuführung zum Greifer vorgesehen. Dieser Fadenvorleger macht es überflüssig, daß das Drallorgan für das Anspinnen seitlich versetzt wird.

Vorzugsweise ist der Fadenvorleger als eine im wesentlichen parallel zur Klemmlinie des Austrittswalzenpaares orientierte Druckluftdüse ausgebildet, deren Mündung auf der dem Greifer gegenüberliegenden Seite des Drallorganes angeordnet und dem Greifer zugewandt ist.

Als vorteilhaft hat es sich erwiesen, wenn das Drallorgan an seiner Eintrittsseite einen in axialen Vorsprung aufweist und die Druckluftdüse derart gegenüber dem Drallorgan angeordnet ist, daß der die Druckluftdüse verlassende Druckluftstrom die Stirnseite des Vorsprunges tangiert. Auf diese Weise wird der Luftstrom aufgrund der Wirbelbildung im Bereich nach dem Vorsprung in Richtung Drallorgan abgelenkt. Hierdurch entfernt sich das Fadenende etwas vom Austrittswalzennpar des Streckwerkes, wodurch die Sicherheit beim Zuführen des Fadenendes zum Greifer erhöht wird.

Damit das Drallorgan möglichst dicht zu den Walzen des Austrittswalzenpaares angeordnet werden kann, was sich für den Spinnprozeß als vorteilhaft herausgestellt hat, wird in weiterer Ausgestaltung der erfindungsgemäßen Vorrichtung vorgesehen, daß die Druckluftdüse wenigstens teilweise in dem dem Drallorgan zugewandten Zwickel des Austrittswalzenpaares des Streckwerks angeordnet ist. Um Flusenanlagerungen an der Oberwalze des Austrittswalzenpaares des Streckwerks zu vermeiden, wird dabei zweckmäßigerweise vorgesehen, daß die Druckluftdüse von dieser Oberwalze einen Abstand von mindestens 1 mm aufweist.

Die Sicherheit beim Zuführen des Fadens vom Drallorgan zum Greifer wird durch einen laminaren Druckluftstrom erhöht. Deshalb ist gemäß einem weiteren zweickmäßigen Merkmal der Erfindung vorgesehen, daß die Mündung der Druckluftdüse einen Innendurchmesser mit konstantem Querschnitt aufweist.

Es hat sich als besonders zweckmäßig erwiesen, die Druckluftdüse tangential zu dem sich vom Streckwerk zum Drallorgan erstreckenden Fadenende anzuordnen in der Weise, daß die Druckluftdüse der Strömungsrichtung der die Kerndrehung des Fasenendes bewirkenden Druckluftströmung entgegengerichtet ist, welche durch die Druckluftbohrungen im Drallorgan erzeugt wird. Hierdurch wird sichergestellt, daß nach Wiederaufnahme des Fadenabzuges, jedoch noch bevor das Fadenende das Streckwerk verlassen hat, die Lunte bzw. einzelne Fasern durch den Druckluftstrom daran gehindert werden, vom Fadenende mit in das Drallorgan gezogen zu werden.

Findet ein Drallorgan Anwendung, das lediglich eine einzige Reihe von tangential in die Axialbohrung des Drallorganes mündenden Druckluftbohrungen aufweist, so ist hierbei die Druckluftdüse tangential zur verlängerten Axialbohrung des Drallorganes in entgegengesetzter Richtung zu der Strömungsrichtung der die Druckluftbohrungen verlassenden Druckluftströmung orientiert. Findet dagegen ein Drallorgan Anwendung, das in Fadenabzugsrichtung hintereinander zwei Reihen von Druckluftbohrungen aufweist, von denen die eine Reihe in der einen Umfangsrichtung und die andere Reihe in entgegengesetzter Umfangsrichtung in die Axialbohrung des Drallorganes münden, so ist erfindungsgemäß vorgesehen, daß die Druckluftdüse tangential zur verlängerten Axialbohrung des Drallorganes in entgegengesetzter Richtung zu jener Umfangsrichtung orientert ist, in welcher die Druckluftbohrungen der in Fadenabzugsrichtung zweiten Reihe in die Axialbohrung des Drallorganes münden.

Da es sich gezeigt hat, daß es vorteilhaft ist, für die Zuführung des Fadenendes zum Greifer einen möglichst schwachen Luftstrom zu verwenden, damit sich das Fadenende nicht aufdreht, während für das Abblasen von einzelnen Fasern oder des Luntenanfanges von dem im Abzug befindlichen Fadenende ein stärkerer Überdruck von Vorteil ist, ist gemäß einer weiteren Ausgestaltung der erfindungsgemäßen Vorrichtung vorgesehen, daß der Druckluftdüse eine Vorrichtung zur wahlweisen Beaufschlagung mit einem höheren oder einem niedrigeren Überdruck zugeordnet ist.

Es ist vorteilhaft, wenn die Druckluftdüse in Abhängigkeit von der sich noch im Streckwerk befindenden Fadenlänge gesteuert wird. Aus diesem Grunde ist zweckmäßigerweise der Druckluftdüse eine Steuervorrichtung und dem Greifer eine mit dieser Steuervorrichtung in Verbindung stehende Fadenüberwachungsvorrichtung zugeordnet.

Gemäß einer bevorzugten Ausführung des Erfindungsgegenstandes besitzt das Drallorgan neben Druckluftbohrungen, in welchen während des Spinnvorganges ein Überdruck anliegt und welche eine Komponente in Abzugsrichtung aufweisen, weitere Druckluftbohrungen, in welchen während der Fadenrücklieferung ein Überdruck anliegt und welche eine Komponente in Rücklieferrichtung aufweisen. Diese in Rücklieferrichtung orientierten Druckluftbohrungen können sowohl für die Rücklieferung des Fadenendes als auch für die Reinigung des Drallorganes mit Überdruck beaufschlagt werden.

Findet für die pneumatische Rücklieferung des Fadenendes durch das Drallorgan hindurch bis in den Bereich des Fadenvorlegers ein Drallorgan Anwendung, das in Fadenabzugsvorrichtung hintereinander eine Injektordüse und durch einen Spalt hiervon getrennt eine Drallbremse aufweist, so besteht die Gefahr, daß das Fadenende bei seiner Rücklieferung im Bereich zwischen den beiden Düsen des Drallorganes hängenbleibt. Um dies zu verhindern, kann in weiterer zweckmäßiger Ausgestaltung der erfindungsgemäßen Vorrichtung vorgesehen werden, daß sowohl die Injektordüse als auch die Dralldüse jeweils mindestens eine in Rücklieferrichtung orientierte Druckluftbohrung aufweist, wobei in der Injektordüse eine im Vergleich zur Dralldüse stärkere Luftströmung erzeugbar ist. Dies kann auf verschiedene Weise erreicht werden, beispielsweise durch unterschiedliche Neigung der Druckluftbohrungen in der Dralldüse und in der Injektordüse. Vorzugsweise ist zu diesem Zweck vorgesehen, daß die Druckluftbohrung in der Injektordüse einen größeren Durchmesser aufweist als die Druckluftbohrung in der Dralldüse.

Da die Druckluftdüse bei der pneumatischen Rücklieferung des Fadenendes nur für die Dauer dieser Rücklieferung wirksam sein soll, um ein Aufdrehen des Fadenendes zu verhindern, ist gemäß einer einfachen und zweckmäßigen Ausbildung des Erfindungsgegenstandes vorgesehen, daß den die Rücklieferung des Faderendes bewirkenden Druckluftbohrungen des Drallorganes und der Druckluftdüse eine gemeinsame Zuführleitung sowie ein gemeinsames Steuerventil zugeordnet sind.

Es ist nicht zwingend erforderlich, daß der Faden pneumatisch durch das Drallorgan in den Bereich des Fadenvorlegers zurückgeliefert wird. In alternativer Ausgestaltung der erfindungsgemäßen Vorrichtung kann auch ein mechanisches Einfädelelement zur Rücklieferung des Fadenendes durch das Drallorgan hindurch bis in den Hubbereich des Fadenvorlegers vorgesehen sein. Zweckmäßigerweise ist dieses Einfädelelement dabei als Klemme ausgebildet. Es ist jedoch in einer alternativen vorteilhaften Ausgestaltung des mechanischen Einfädelelementes auch möglich, dieses als Bürste auszubilden, wobei dieser Bürste ein Abstreifer zugeordnet sein kann. Eine Bürste hat gegenüber einem als Klemme ausgebildeten Einfädelelement noch den zusätzlichen Vorteil, daß diese während ihrer axialen Relativbewegung im Drallorgan Ablagerungen, die sich in der Axialbohrung des Drallorganes abgesetzt haben könnten, abstreift und somit eine Reinigung des Drallorganes bewirkt.

Für eine gestreckte Zuführung des Fadenendes zum Greifer, wodurch auch eine sichere Aufnahme des Fadenendes durch den Greifer sichergestellt wird, ist es von Vorteil, wenn das Fadenende langsam durch das Drallorgan hindurch zurückgeliefert wird. Darüber hinaus ist es zweckmäßig, daß die Rücklieferlänge definiert ist, so daß auch die Länge des Ansetzers leicht vorherbestimmt werden kann. Um dieses Ziel zu erreichen, ist vorteilhafterweise austrittsseitig vom Drallorgan eine Fadenreservevorrichtung mit einem Antrieb vorgesehen, der die Fadenreservevorrichtung so langsam antreibt, daß das die Eintrittsmündung des Drallorganes verlassende Fadenende während der Zuführung zum Greifer durch den Fadenvorleger gestreckt wird.

Der Greifer kann prinzipiell unterschiedlich ausgebildet werden, beispielsweise als Walzenpaar, das den Faden klemmenartig erfaßt und durch seine Rotation aus dem Drallorgan abzieht und nach einem axialen Verschieben des Greifers zum Halten auch nach Freigabe durch das Walzenpaar in den Bereich einer stationären Saugluftöffnung bringt. Zweckmäßigerweise ist der Greifer jedoch als Saugluftdüse ausgebildet, wobei diese vorteilhafterweise eine dem Fadenvorleger zugewandte Ansaugöffnung besitzt.

Der Greifer hat nicht nur die Aufgabe, das ihm vom Fadenvorleger zugeführten Fadenende zu erfassen, sondern soll dieses Fadenende darüber hinaus in das Austrittswalzenpaar des Streckwerkes einlegen. Prinzipiell kann auch dies auf verschiedene Weise geschehen, beispielsweise dadurch, daß bei einem als Saugluftdüse ausgebildeten Greifer das Fadenende durch einen zunächst abgedeckten und später freigegebenen Schlitz austritt und damit in den Bereich eines Fadeneinlegers gelangt, welcher das Fadenende dann in das Streckwerk einlegt. Zweckmäßigerweise ist der Greifer jedoch aus einer Aufnahmestellung, in welcher er mit dem Fadenvorleger zusammenarbeitet, in eine Einlegestellung neben dem Streckwerk bewegbar.

Das Einlegen des Fadenendes in das Streckwerk kann prinzipiell durch eine entsprechende Bewegung des Greifers erfolgen, doch ist vorzugsweise ein Fadeneinleger hierfür vorgesehen, der aus einer Bereitschaftsstellung neben dem Streckwerk derart in eine Einlegestellung bewegbar ist, daß er den Lauf des sich vom Drallorgan zum Greifer erstreckenden Fadenendes kreuzt und dieses bei seiner weiteren Bewegung in das Streckwerk einführt. In diesem Bereich des Streckwerks ist zweckmäßigerweise eine Fadenbremse vorgesehen, welcher das Fadenende bei seiner Einlegebewegung zuführbar ist. Durch diese Fadenbremse kann das Fadenende auch nach Freigabe durch den Greifer zurückgehalten werden, so daß eine parallele Lage des.Fadenendes zur Lunte während der gesamten Fadenabzugsbewegung gewährleistet ist.

Die Fadenbremse kann sich prinzipiell an beliebiger Stelle des Fadenlaufs zwischen Greifer und Austrittswalzenpaar des Streckwerks befinden; es wird jedoch angestrebt, diese Fadenbremse so nahe wie möglich am Austrittswalzenpaar des Streckwerks anzuordnen, damit das Fadenende praktisch über die gesamte Strecke zwischen Greifer und Austrittswalzenpaar kontrolliert wird. Aus diesem Grunde ist vorteilhafterweise vorgesehen, daß sich diese Bremse zwischen den beiden letzten Walzenpaaren des Streckwerkes befindet. Besonders vorteilhaft ist es, wenn der Fadeneinleger in seiner Einlegestellung zusammen mit der Fadenbremse eine elastische Fadenklemme bildet. Vorzugsweise weist die Fadenbremse, gegen welche der Fadeneinleger das Fadenende drückt, eine aus Weichgummi oder Filz bestehende Klemmfläche auf.

Um eine sichere und rasche Einführung des Fadenendes in das Austrittswalzenpaar des Streckwerkes zu gewährleisten, ist in weiterer Ausgestaltung der erfindungsgemäßen Vorrichtung vorgesehen, daß der Oberwalze des Austrittswalzenpaares des Streckwerkes eine Fadenführung zugeordnet ist, die das Fadenende während des Zurückziehens neben das Streckwerk bis zum Einlegen in das Streckwerk in der der Klemmlinie des Austrittswalzenpaares zugewandten Hälfte der Stirnseite der Oberwalze hält. Dies kann in einer einfachen Ausgestaltung dadurch geschehen, daß die Fadenführung durch einen axialen, im wesentlichen zylindrischen Vorsprung der Oberwalze auf deren dem Greifer zugewandten Seite gebildet wird, wobei der Durchmesser des Vorsprungs kleiner als der Durchmesser der Oberwalze ist. Ein rasches Einführen des Fadenendes in das Austrittswalzenpaar des Streckwerkes kann zusätzlich noch dadurch unterstützt werden, daß die Oberwalze des Austrittswalzenpaares in ihrer dem Greifer zugewandten Kante zwischen Mantelfläche und Stirnseite eine oder mehrere Kerben aufweist.

Heutzutage ist es üblich, das Anspinnen an Spinnmaschinen mit Hilfe eines Anspinnwagens durchzuführen, der längs ein er Maschine mit einer Vielzahl gleichartiger Spinnstellen fährt. Wenn die erfindungsgemäße Vorrichtung im Zusammenhang mit einer Maschine mit einer Vielzahl derartiger Spinnstellen Anwendung findet, so ist es auch hier von besonderem Vorteil, wenn eines oder mehrere der allein für den Anspinnvorgang benötigten Elemente auf einem solchen Anspinnwagen angeordnet sind.

Die vorliegende Erfindung ermöglicht es, ohne Veränderung der Anordnung und Lagerung der für den normalen Spinnprozeß benötigten Elemente ein Anspinnen in sicherer Weise durchzuführen, wobei die Erfindung eine platzsparende Bauweise gestattet. Die Erfindung ermöglicht darüber hinaus eine genaue Steuerung des Anspinnvorganges in der Weise, daß die Länge der Ansetzstelle im Faden sehr kurz gehalten und exakt vorherbestimmt werden kann. Auf diese Weise werden unauffällige und sichere Ansetzer im Faden erzielt.

Die erfindungsgemäße Vorrichtung ist dabei einfach im Aufbau und ermöglicht in besonders einfacher Weise die Verwendung eines Anspinnwagens, da es nicht erforderlich ist, maschinenseitig Elemente am Drallorgan oder Streckwerk für die Durchführung des Anspinnvorganges zu verstellen. Es genügt hierbei eine elektrische Steuerung von Luftdrücken bzw. einer Luntenstopeinrichtung, die ohnehin auch bei einem Fadenbruch bereits von der Spinnstelle aus gesteuert werden. Somit können alle weiteren, nur für das Anspinnen benötigten Elemente auf dem Anspinnwagen angeordnet werden.

Die Erfindung wird nachstehend anhand von in Zeichnungen dargestellten Ausführungsbeispielen näher erläutert. Es zeigen:
Fig. 1 in schematischer Draufsicht eine erfindungsgemäß ausgebildete Spinnvorrichtung;
Fig. 2 die in Fig. 1 gezeigte Spinnvorrichtung in schematischer Seitenansicht;
Fig. 3 in schematischer Darstellung einen Ansetzer, von welchem während des Anspinnvorganges die losen Fasern nicht abgeblasen wurden;
Fig. 4 in schematischer Darstellung einen anderen Ansetzer, bei welchem während des Anspinnvorganges lose Fasern abgeblasen wurden;
Fig. 5 ein Funktionszeitdiagramm mit Angabe der Arbeitsgänge, die nach dem Verlegen des Fadenendes neben das Streckwerk für das Ansetzen erforderlich sind;
Fig. 6 in der Draufsicht das Austrittswalzenpaar des Streckwerkes, das Drallorgan sowie eine Druckluftdüse, die auf das im Drallorgan geführte Fadenende gerichtet ist;
Fig. 7a und 7b im Querschnitt die Dralldüse bzw. die Injektordüse des Drallorgans sowie die Mündung der Druckluftdüse;
Fig. 8 im Querschnitt die Anordnung der Druckluftdüse zu einem Drallorgan mit nur einem einzigen Satz von Druckluftbohrungen;
Fig. 9 in der Draufsicht die Anordnung der Druckluftdüse gegenüber dem Austrittswalzenpaar des Streckwerkes und dem Drallorgan;
Fig. 10 das in Fig. 9 gezeigte Detail in der Seitenansicht;
Fig. 11 ein Drallorgan mit einem als Klemme ausgebildeten Einfädelelement;
Fig. 12 eine Draufsicht auf eine abgewandelte erfindungsgemäße Vorrichtung;
Fig. 13 ein Detail einer abgewandelten Ausführung des Erfindungsgegenstandes mit einem als Bürste ausgebildeten Reinigungs- und Einfädelelement in schematischer Seitenansicht; und
Fig. 14 im Querschnitt das in Fig. 1 gezeigte Drallorgan.

Zunächst wird der Aufbau der Spinnvorrichtung mit Hilfe der Fig. 1 und 2 erläutert.

Bei der gezeigten Spinnvorrichtung wird eine Lunte 1 oder ein Faserband mittels eines Streckwerkes 2 bis auf die gewünschte Stärke verzogen und sodann einem pneumatischen Drallorgan 3 zugeführt, wo die Lunte 1 bzw. das Faserband zu einem Faden 10 versponnen wird. Der Faden 10 wird mit Hilfe einer Abzugsvorrichtung 4 aus dem Drallorgan 3 abgezogen und über einen Fadenspannungsausgleichsbügel 40 einer Spulvorrichtung 41 zugeführt, wo der Faden zu einer Spule 42 aufgewickelt wird. Das gezeigte Streckwerk 2 besitzt 4 Walzenpaare mit den Walzen 20 und 200, 21 und 210, 22 und 220 sowie 23 und 230. Vor den Walzen 21, 210 des drittletzten Walzenpaares sowie vor den Walzen 20, 200 des diesem Walzenpaar vorgeschalteten Walzenpaares ist jeweils eine Luntenklemmvorrichtung 241 bzw. 240 angeordnet, denen eine gemeinsame Antriebsvorrichtung 24 zugeordnet ist (siehe Wirkverbindungen 243 und 244).

Die beiden Walzen 22, 220 sind jeweils von einem Riemchen 221 bzw. 222 umschlungen (siehe auch Fig. 10).

Der unteren Walze 23 des Austrittswalzenpaares 23, 230 ist im Bereich zwischen dem Streckwerk 2 und dem Drallorpan 3 eine Saugdüse 25 zugeordnet.

Durch die dem pneumatischen Drallorgan 3 über eine steuerbare Druckluftleitung 32 zugeführte Druckluft erhält der Faden 10 eine Falschdrehung, die anschließend weitgehend wieder aufgehoben wird. Zu diesem Zweck besitzt das gezeigte Drallorgan 3 in Fadenabzugsrichtung gesehen hintereinander eine Injektordüse 30 und eine Dralldüse 31, die von einem gemeinsamen, nicht gezeigten Halter getragen werden. Wie Fig. 7b und 14 zeigen, besitzt die Injektordüse 30 zwei Druckluftbohrungen 300 und 301, die tangential in die Axialbohrung 302 der Injektordüse 30 einmünden. Anhand der Fig. 7a und 14 wird gezeigt, daß die Dralldüse 31 drei Druckluftbohrungen 310, 311 und 312 aufweist, die tangential in die Axialbohrung 313 der Dralldüse 31 ein.münden. Aus einem Vergleich der Fig. 7a und 7b ergibt sich, daß die Druckluftbohrungen 300 und 301 in entgegengesetzter Richtung zu den Druckluftbohrungen 310, 311 und 312 in die ihr zugeordnete Axialbohrung 302 einmünden. Dies ist durch die Pfeile 303 in Fig. 7b und 314 in Fig. 7a veranschaulicht.

Die Druckluftbohrungen 300 und 301 sowie 310, 311 und 312 sind in Abzugsrichtung (siehe Pfeil 44 in den Fig. 1 und 14) geneigt, so daß dem Faden 10, wenn während des Spinnvorganges am Drallorgan 3 ein Überdruck anliegt, eine Bewegungskomponente in Richtung dieses Pfeiles 44 erteilt wird.

Die Druckluftbohrungen 300, 301 bzw. 310, 311 und 312 sind, obwohl sie tangential zur Axialbohrung 302 bzw. 313 angeordnet sind, aus darstellerischen Gründen in der Schnittebene der Injektordüse 30 bzw. der Dralldüse 31 eingezeichnet.

Die radial äußeren Enden der Druckluftbohrungen 300 und 301 stehen mit einem die Injektordüse 30 umgebenden Ringkanal 304 und die Druckluftbohrung 310, 311 und 312 der Dralldüse 31 mit einem diese Düse umgebenden Ringkanal 315 in Verbindung (Fig. 14). Die beiden Ringkanäle 304 und 315 sind untereinander durch eine Leitung 320 und mit der Druckluftleitung 32 über eine Verbindungsleitung 321 und ein Umschaltventil 90 verbunden.

Die Abzugsvorrichtung 4 besteht in üblicher Weise aus einer angetriebenen Abzugswalze 45 und einem von dieser abhebbaren, elastisch gegen die Abzugswalze 45 gedrückten Druckroller 450 (Fig. 2).

Die Spule 42 wird von einer Spulwalze 43 angetrieben. Zum changierenden Verlegen des Fadens 10 während der Aufwindung ist in üblicher Weise der Spulvorrichtung 41 ein Changierfadenführer 46 vorgeschaltet.

Auf seinem Weg zwischen dem Drallorgan 3 und der Abzugsvorrichtung 4 wird der Faden 10 durch einen Fadenwächter 91 auf das Vorhandensein der Spinnspannung überwacht. Der Fadenwächter 91 ist steuermäßig mit der Antriebsvorrichtung 24 der Luntenklemmvorrichtungen 240 und 241 verbunden, um bei Fadenbruch die Lunte 1 stillzusetzen, während das Streckwerk 2 weiterläuft. Diese Wirkverbindung 910 ist als Linie dargestellt.

Unmittelbar neben dem Fadenlauf befindet sich in Nähe des Drallorganes 3 zwischen diesem und dem Fadenwächter 91 die Mündung einer Saugdüse 92. Diese Saugdüse 92 hat die Aufgabe, bei ununterbrochenem Spinnbetrieb lose Fasern, die als Flug das Drallorgan 3 verlassen, oder im Fall eines Fadenbruches den vom Streckwerk 2 noch in Form eines Fadenstückes nachgelieferten Luntenteil abzusaugen.

Bevor auf die für das Anspinnen erforderlichen Elemente eingegangen wird, soll zunächst die Funktion der zuvor im Aufbau beschriebenen Spinnvorrichtung erläutert werden:

Während des ungestörten Spinnvorganges wird dem Streckwerk ein Faserband oder eine Lunte 1 zugeführt. Nach dem Verlassen des Streckwerkes 2 gelangt das Fasermaterial in das Drallorgan 3. Durch die Umlenkung der Randbereiche des verzogenen Fasermaterials zwischen den Walzen 23, 230 des Streckwerks und der Eintrittsmündung 305 des Drallorganes 3 spreizen sich die Enden der Außenfasern vom bandartigen Fasermaterial ab.

Durch das pneumatische Drallorgan 3 erhält der Kern 100 des Fadens 10 eine gewisse Falschdrehung, die anschließend weitgehend wieder aufgehoben wird (vergl. Fig. 3, Zone IV). Bei der Falschdrahterteilung und bei dessen Aufhebung binden sich die abstehenden Faserenden unter Bildung von Schlingen 101 in den Kern 100 des Fadens 10 ein und bewirken auf diese Weise, daß der gesponnene Faden 10 die gewünschte Festigkeit erhält, wobei die Lage der Faserenden zum fertigen Faden 10 die Haarigkeit desselben bestimmt.

Der fertige gesponnene Faden 10 wird durch die Abzugsvorrichtung 4 aus dem Drallorgan 3 abgezogen und der Spule 42 zur Aufwindung zugeführt, wobei der Faden 10 während des Abzuges durch den Fadenwächter 91 überwacht wird.

Um bei der beschriebenen Vorrichtung einen Fadenbruch automatisch beheben zu können, sind zusätzliche Elemente erforderlich, die nachstehend beschrieben werden:

Für die Rückführung des durch einen Fadenbruch entstandenen Fadenendes 12 zum Drallorgan 3 ist in bekannter Weise der von der Spulwalze 43 abhebbaren Spule 42 ein schwenkbares Saugrohr 93 zustellbar (siehe Position 93′), dessen Antriebsvorrichtung 930 in Fig. 2 lediglich schematisch angedeutet ist. Dieses Saugrohr 93 ist über ein Ventil 932 an eine nicht gezeigte Unterdruckquelle angeschlossen. Der Spule 42 ist ferner mittels einer Antriebsvorrichtung 941 eine Hilfsantriebsrolle 94 zustellbar, die die Spule 42 in Rücklieferrichtung antreiben kann (siehe Pfeil 940 in Fig. 2).

Das Saugrohr 93 weist auf seiner dem Drallorgan 3 zugewandten Seite in bekannter Weise einen (nicht gezeigten) Schlitz auf, durch welchen der Faden 10 beim Zurückschwenken des Saugrohres 93 aus der Position 93′ in die in Fig. 2 gezeigte Stellung austreten kann. Dem Saugrohr 93 und dem Drallorgan 3 ist ein Hilfswalzenpaar 95 zugeordnet, das auf einer schwenkbaren Halterung 950 angeordnet ist. Dieses Hilfswalzenpaar 95 hat die Aufgabe, das Fadenende 12, nachdem es das Saugrohr 93 durch den Schlitz teilweise verlassen hat (siehte Position 10′ in Fig. 2), aufzunehmen und vor die Austrittsmündung 318 des Drallorganes 3 zu führen (siehe Position 95′).

Zwischen dem Drallorgan 3 und em Fadenwächter 91 befindet sich eine Fadenreservevorrichtung 47. Diese Fadenreservevorrichtung 47 weist zwei Fadenführungen 470 und 471 auf, zwischen denen ein Fadenumlenkelement 472 quer zum Fasenlauf (siehe Pfeil 44) bewegbar ist. Zu diesem Zweck ist das Fadenumlenkelement 472 mit einer Antriebsvorrichtung 473 verbunden.

Neben den für den Spinnprozeß benötigten Druckluftbohrungen 300 und 301 bzw. 310, 311 und 312 besitzen die Injektordüse 30 und die Dralldüse 31 noch weitere Druckluftbohrungen 306 bzw. 316, die im Gegensatz zu den Druckluftbohrungen 300, 301, 310, 311 und 312 nicht tangential, sondern radial in die Axialbohrung 302 bzw. 313 einmünden (siehe Fig. 14) und entgegengesetzt zur Abzugsrichtung (Pfeil 44) geneigt sind, so daß sie bei Beaufschlagung dem Fadenende 12 eine Bewegungskomponente in Rücklieferrichtung erteilen. Diese Druckluftbohrungen 306 stehen mit einem Ringkanal 307 und die Druckluftbohrungen 316 mit einem Ringkanal 317 in Verbindung, die untereinander mittels einer Leitung 322 verbunden sind. Letztere steht über eine Verbindungsleitung 323 und über das Umschaltventil 90 mit der Druckluftleitung 32 in Verbindung.

Wie Fig. 1 zeigt, ist auf der einen Seite des Fadenlaufs zwischen dem Drallorgan 3 und dem Streckwerk 2 eine Druckluftdüse 60 angeordnet, die über ein Ventil 900 und eine Verbindungsleitung 901 mit der Druckluftleitung 32 in Verbindung steht. Die Druckluftdüse ist im wesentlichen parallel zur Klemmlinie der Walzen 23, 230 des Streckwerkes 2 orientiert. Die Druckluftdüse 60 bildet einen Fadenvorleger 6, wie später noch näher erläutert wird.

In bezug auf den durch die Achse des Drallorgans 3 festgelegten Fadenlauf befindet sich gegenüber der Mündung 600 der Druckluftdüse 60 die Ansaugöffnung 700 eines Saugrohres 70, das einen pneumatischen Greifer 7 bildet. Dieser Greifer 7 befindet sich in seiner Aufnahmestellung in der Position 7′ und ist mit Hilfe einer Antriebsvorrichtung 71 neben dem Streckwerk 2 in Richtung schräg zu dessen Oberwalzen 200, 210, 220 und 230 zurückziehbar bis in die in Fig. 1 gezeigte Stellung (vergl. Fig. 2).

Denkt man sich durch die Achsen der Walzen 22, 220 und 23, 230 jeweils eine Ebene E1 bzw. E2 gelegt (siehe Fig. 2), so schließen diese Ebenen E1 und E2 zwischen sich einen Bereich B ein. In diesem Bereich B ist ein Fadeneinleger 8 vorgesehen, welcher gemäß den Fig. 1 und 2 aus einem Haken 80 besteht, der mit Hilfe einer Antriebsvorrichtung 82 im wesentlichen parallel zu den Walzen 22, 220 bewegbar ist und dabei das sich vom Drallorgan 3 an der Walze 230 vorbei zum Saugrohr 70 erstreckenden Fadenende 12 kreuzt. Die Anordnung der Bewegungsbahn des Fadeneinlegers 8 ist nun so getroffen, daß das Fadenende 12 außerhalb der Luntenbahn zwischen den Riemchen 221, 222, d.h. auf der dem Riemchen 221 abgewandten Seite des Riemchens 222, seitlich so verlegt wird, daß das Fadenende 12 durch die Walze 230 umgelenkt wird. Wie Fig. 1 zeigt, wird das Fadenende 12 dabei so weit ins Streckwerk 2 hineingezogen, daß sich der Haken 80 im wesentlichen in der Querschnittsebene E3 durch das Streckwerk 2 in Verlängerung der Axialbohrungen 302 und 313 des Drallorganes 3 befindet.

Zwischen den letzten beiden Walzenpaaren 22, 220 und 23, 230 des Streckwerks 2, d.h. im Bereich B, ist dem Fadenleger 8 eine Fadenbremse 81 zugeordnet, gegen welche das Fadenende 12 bei der Einlegebewegung in das Streckwerk durch den Fadeneinleger 8 zur Anlage gebracht werden kann.

Zur Erzeugung der für das Spinnen und für das Anspinnen benötigten Druckluft- und Saugluftströme ist eine Unterdruckquelle 96 (Fig. 1) vorgesehen, mit deren Überdruckseite die erwähnte Druckluftleitung 32 über eine Überdruckleitung 960 und ein Ventil 324 in Verbindung steht. Mit der Ansaugseite der Unterdruckquelle 96 stehen die Saugdüse 92 über eine Leitung 920 sowie das Saugrohr 70 über eine Leitung 973 in Verbindung, evtl. über nichtgezeigte Ventile. Ferner steht mit der Ansaugsseite der Unterdruckquelle 96 die Saugdüse 25 über eine Leitung 250 und ein Steuerventil 902 in Verbindung.

Zur Steuerung des Anspinnvorganges ist eine Steuervorrichtung 9 vorgesehen, mit welcher die während des Anspinnvorganges arbeitenden Elemente steuermäßig in Verbindung stehen. In den Fig. 1 und 2 sind die entsprechenden Wirkverbindungen zwischen der Steuervorrichtung 9 und dem zu steuernden Element als Linien dargestellt. Es sind dies die Wirkverbindung 942 für die Antriebsvorrichtung 941 der Hilfsantriebsrolle 94, die Wirkverbindung 931 für die Antriebsvorrichtung 930 und die Wirkverbindung 933 für das Ventil 932 des Saugrohres 93, die Wirkverbindung 451 für das Abheben des Druckrollers 450 von der Abzugswalze 45, die Wirkverbindung 951 für den Schwenkantrieb der Halterung 950 des Hilfswalzenpaares 95, die Wirkverbindung 474 für die Antriebsvorrichtung 473 der Fadenreservevorrichtung 47, gegebenenfalls eine Wirkverbindung zu einem (nicht gezeigten) Ventil, das evtl. in der zur Saugdüse 92 führenden Leitung 920 vorgesehen ist, die Wirkverbindung 325 zu dem Ventil 324 zwischen der Unterdruckquelle 96 und der Druckluftleitung 32, die Wirkverbindung 905 zum Umschaltventil 90 zum Umschalten des Drallorgans 3 von Spinnbetrieb auf Rücklieferung und zurück, die Wirkverbindung 904 zum Ventil 900 zur Steuerung der Druckluftdüse 60, die Wirkverbindung 903 zum Steuerventil 902 für die Saugdüse 25, die Wirkverbindung 72 zur Antriebsvorrichtung 71 für den Greifer 7, gegebenenfalls eine Wirkverbindung zu einem evtl. in der Leitung 73 vorgesehenen (nicht gezeigten) Ventil für einen als Saugrohr 70 ausgebildeten Greifer 7, die Wirkverbindüng 83 zur Antriebsvorrichtung 82 für den Fadeneinleger 8 sowie die Wirkverbindung 242 zur Antriebsvorrichtung 24 der beiden Luntenklemmvorrichtunpen 240, 241.

Nachstehend wird die Funktion der in den Fig. 1 und 2 gezeigten Vorrichtung erörtert:

Wenn während des Spinnprozesses ein Fadenbruch auftritt, so wird der Fadenwächter 91 angesprochen, der daraufhin über die Wirkverbindung 910 die Luntenklemmvorrichtungen 240 und 241 betätigt, wodurch die Lunte 1 gegen die Walzen 200 und 210 gedrückt und dadurch zurückgehalten wird. Diese beiden Walzen 200 und 210 werden von den angetriebenen Walzen 20 und 21 abgehoben. Die nachfolgenden Walzenpaare 22, 220 und 23, 230 befördern die Lunte 1 jedoch weiter in Richtung zum Drallorgan 3, wodurch es zwischen den Walzen 21, 210 und 22, 220 zu eimen Bruch der Lunte 1 kommt. Durch das weiterhin mit Überdruck beaufschlagte Dralorgan 3 wird dieser durch das Streckwerk 2 weiterhin dem Drallorgan 3 zugeführte Teil der Lunte 1 zu einem kurzen Garnstück versponnen. Da dieses mit dem auf die Spule 42 aufgewickelte Faden 10 nicht in Verbindung steht, wird dieses kurze Fadenstück nun durch die Saugdüse 92 abgesaugt.

Gleichzeitig mit der Betätigung der Luntenklemmvorrichtungen 240, 241 bewirkt der Fadenwächter 91 über nicht gezeigte Mittel, daß die Spule 42 von der Spulwalze 43 abgehoben und dadurch stillgesetzt wird. Außerdem wird in nicht gezeigter Weise das Abheben des Druckrollers 450 von der Abzugswalze 45 bewirkt. Ferner wird mittels des Ventils 324 die Druckluftzufuhr zum Drallorgan 3 und mittels des Steuerventils 902 die Absaugwirkung an der Saugdüse 25 unterbunden.

Num wird mit Hilfe der Steuervorrichtung 9 die Spinnstelle für das Anspinnen vorbereitet. Hierzu wird das Umschaltventil 90 umgeschaltet und das Ventil 324 in die Durchflußstellung gebracht, so daß im Drallorgan 3 ein Druckluftstrom entgegengesetzt zur Abzugsrichtung, d.h. entgegengesetzt zum Pfeil 44, erzeugt wird. Durch diesen Druckluftstrom wird das Drallorgan gereinigt, wobei losgelöste Fasern und Schmutzbestandteile durch die Saugdüse 25 abgefürt werden.

Der Fadeneinleger 8 wird aus der in Fig. 1 gezeigten Stellung in seine Position 8′ gebracht. Ist dies geschehen, wird der Greifer 7 aus der in Fig. 1 gezeigten Stellung in die Position 7′ gefahren.

Anschließend übernimmt die Hilfsantriebsrolle 94 die Abstützung der Spule 42. Das Saugrohr 93 wird aus der in Fig. 2 gezeigten Stellung in die Position 93′ gebracht und durch Betätigen des Ventils 932 in ihr ein Unterdruck erzeugt. Die Hilfsantriebsrolle 94 wird nun in Rücklieferrichtung angetrieben und dreht die Spule 42 in Richtung des Pfeiles 940, so daß entsprechend der Rückdrehung der Spule 42 durch die Wirkung des in dem Saugrohr 93 wirkenden Saugluftstromes das beim Fadenbruch entstandene Fadenende 12 von der Spule 42 abgewickelt und abgesaugt wird. Nun wird das Saugrohr 93 in die Fig. 2 gezeigte Stellung zurückbewegt, wodurch das Fadenende 12 aus dem (nicht gezeigten) Schlitz das Saugrohres 93 austritt und die Position 10′ einnimmt. Das Hilfswalzenpaar 95 wird nun aus einer nicht gezeigten Bereitschaftsstellung in die Position 95′ verschwenkt, wobei es das sich in der Position 10′ befindliche Fadenende 12 ergreift und vor die Austrittsmündung 318 des Drallorgans 3 und damit in den Wirkungsbereich der im Drallorgan 3 wirkenden Luftströmung bringt. Dabei wird in nicht gezeigter Weise zwischen den Fadenführungen 470, 471 mit Hilfe des Fadenumlenkelementes 472 eine Fadenreserve definierter Größe gebildet. Sodann wird die Hilfsantriebsolle 94 und damit auch die Spule 42 stillgesetzt.

Durch nicht gezeigte Schneidmittel ist der Faden 10 dabei auf eine geeignete Länge gebracht worden.

Die weitere Rücklieferung des Fadenendes 12 in das Drallorgan 3 erfolgt durch Rückdrehen des Hilfswalzenpaares 95 und durch Freigeben der zuvor gebildeten Fadenreserve. Der in den Druckluftbohrungen 316 und 306 des Drallorganes 3 wirkende Druckluftstrom unterstützt dabei die Rücklieferung des Fadenendes 12 in Richtung zum Streckwerk 2. Nun wird das Ventil 900 betätigt, so daß aus der Druckluftdüse 60 ebenfalls ein Druckluftstrom austritt, der quer zur Transportrichtung des Fadenendes 12 (entgegengesetzt zum Pfeil 44) orientiert ist und das aus der Eintrittsmündung 305 des Drallorganes 3 austretende Fadenende 12 erfaßt und dem pneumatischen Greifer 7 zuführt, der in der Position 7′ wartet, so daß der Druckluftstrom das Fadenende 12 genau in die Ansaugöffnung 700 des Saugrohres 70 bläst.

Die Freigabe der Fadenreserve mittels der Fadenreservevorrichtung 47 erfolgt so langsam, daß die Druckluftdüse 60 in der Lage ist, das die Eintrittsmündung 305 verlassenden Fadenende 12 während dessen Zuführung zum Greifer 7 stets gestreckt zu halten, was die Ansetzsicherheit und das Aussehen des Ansetzers günstig beeinflußt.

Das Saugrohr 70 saugt das Fadenende 12 nun an. Sowie das Fadenende 12 vom Saugrohr 70 sicher gehalten wird, wird das Ventil 324 betätigt und dadurch die Druckluftzufuhr zum Drallorgan 3 und zur Druckluftdüse 60 unterbunden, um das Fadenende 12 möglichst schonend zurückzuliefern und ein Aufdrehen des Fadenendes 12 zu vermeiden.

Nachdem eine ausreichende Fadenlänge in das Saugrohr 70 gesaugt worden ist, wird dieses aus der Pos. 7′ in die in den Fig. 1 und 2 gezeigte Stellung zurückgezogen. Durch eine entsprechende Bewegung des Greifers 7 während seiner Rückzugbewegung aus der Position 7′ in die gezeigte Stellung wird das Fadenende 12 sodann an der Oberwalze 230 des Austrittswalzenpaares 23, 230 vorbei bis neben das Streckwerk 2 gezogen, wobei das Fadenende 12 seitlich zur Anlage an die Oberwalze 230 des Streckwerks 2 gelangt. Durch entsprechende Ausbildung der Oberwalze 230, z.B. eine Anfasung (nicht gezeigt), wird dabei sichergestellt, daß das Fadenende 12 im Klemmlinienbereich der Walzen 23, 230 gehalten wird unabhängig von der Bewegungsrichtung des Greifers 7 während des weiterein Zurückziehens und von der darauf folgenden Bewegung des Fadeneinlegers 8.

When des Greifer 7 seine in Fig. 1 gezeigte Stellung erreicht hat, wird die Rücklieferung des Fadenendes 12 beendet. Das Fadenende 12 nimmt eine definierte Stellung im Saugrohr 70 ein, da die rückgelieferte Falenlänge durch die Fadenreservevorrichtung 47 zuvor exakt bemessen wurde.

Die Druckluftzufuhr zu den Druckluftbohrungen 316 und 306 wird nun unterbunden.

Num wird der Haken 80, der sich bisher in der Position 8′ befunden hatte, in die in Fig. 1 gezeigte Stellung gezogeh. Wie Fig. 2 zeigt, wird das Fadenende 12 dabei unter Ausbildung einer Schleife 102 auf der der Walze 22 abgewandten Seite des Riemchens 222 einer Fadenbremse 81 zugeführt und an diese zur Anlage gebracht.

Gleichzeiting wird mit Hilfe der Hilfsantriebsrolle 94 die Spule 42 erneut in Abzugsrichtung (Pfeil 44) angetrieben und der zuvor von der Abzugswalze 45 abgehobene Druckroller 450 wieder zur Anlage an die angetriebene Abzugswalze 45 gebracht, so daß das Fadenende 12 wieder durch das Drallorgan 3 hindurch abgezogen wird. Außerdem wird das Ventil 324 erneut betätigt und das Umschaltventil 90 umgeschaltet. Im Drallorgan 3 wirkt somit ein erster, in Abzugsrichtung (Pfeil 44) orientierter Druckluftstrom, während ein zweiter Druckluftstrom quer zur Abzugsrichrung (Pfeil 44) wirkt. Jetzt wird die bisher gestoppte Lunte 1 durch die Luntenklemmvorrichtungen 240, 241 freigegeben.

Der Druckluftstrom der Druckluftdüse 60 bläst während dieser Zeit auf das im Abzug befindliche Fadenende 12 und verhindert, daß das Fadenende 12 Einzelfasern mitreißt. Die abgeblasenen Fasern werden durch das Saugrohr 70 aufgefangen und abgesaugt. Zu diesem Zweck ist das Saugrohr 70 nach Durchführung der Einlegebewegung des Fadeneinlegers 8 in die in Fig. 1 gezeigte Stellung wieder in seine Position 7′ gebracht worden.

Nach einer gewissen Zeit, die durch die Steuervorrichtung 9 bestimmt wird, wird dieser Druckluftstrom in der Druckluftdüse 60 durch Betätigung des Ventiles 900 abgeschaltet, woraufhin auch das Saugrohr 70 in seine in den Fig. 1 und 2 gezeigte Ausgangsstellung zurückkehren kann. Diese Zeit ist durch die Steuervorrichtung 9 so festgelegt, daß das Fadenende 12 bis auf eine vorbestimmte Länge aus dem Streckwerk 2 abgezogen worden ist.

Nach Abschalten des Druckluftstromes in der Druckluftdüse 60 wird im Drallorgan 3 durch Betätigen des Ventils 324 und des Umsteuerventils 90 eine Druckluftströmung in Abzugsrichtung (Pfeil 44) erzeugt. Nunmehr gelangt auch die Lunte 1 zusammen mit dem Fadenende 12 in das Drallorgan 3 und wird in diesem Drallorgan 3 in das Fadenende 12 eingebunden, so daß nach Einbinden des Luntenanfanges in das Fadenende 12 nun aus der Lunte 1 ein neuer Faden 10 gesponnen wird.

Der sich an der Fadenbremse 81 anlegende Haken 80 und die Fadenbremse 81 bilden zusammen eine elastische Fadenklemme, welche das Fadenende 12 während des Fadenabzuges bremst, so daß das Fadenende 12 auch nach Freigabe durch den Greifer 7 nicht zusammenspringen kann und somit auch nicht in einem gekringelten, d.h. ungestreckten Zustand in die Klemmlinie der Walzen 23, 230 und in das Drallorgan 3 gelangen kann. Auf diese Weise wird ein einwandfreier Ansetzer gewährleistet.

Die Saugdüse 25 ist auf die untere Walze 23 des Austrittswalzenpaares 23, 230 des Streckwerkes 2 gerichtet und wirkt sich daher im Bereich des Fadenlaufs zwischen Streckwerk 2 und Drallorgan 3 nicht oder nur unwesentlich aus. Auf eine Steuerung der Saugdüse 25 kann deshalb in der Regel verzichtet werden. Wenn die Saugluftdüse 25 während des Anspinnvorganges mittels eines nicht gezeigten Ventils dennoch abgeschaltet war, so kann sie nun wieder eingeschaltet werden, so daß diese lose Fasern, die an der Walze 23 des Streckwerks 2 hängengeblieben sein könnten, von dieser abgesaugt werden. Eine Reinigungsabsaugung oder -bürste kann auch der Oberwalze 230 zugeordnet sein.

Die Funktion der Druckluftdüse 60 nach Wiedereinsetzen des Fadenabzuges wird nachstehend anhand der Fig. 3 und 4 näher erläutert:

Der Anfang einer zuvor durch eine Luntenklemmvorrichtung 240, 241 geklemmten Lunte 1 weist immer ein unregelmäßiges Aussehen auf. Es gibt hier eine Materialanhäufung, die im Ansetzer 11 nicht erwünscht ist. Die Druckluftdüse 60, wenn sie nach Wiedereinsetzen des Fadenabzuges eingeschaltet wird, hat deshalb die Aufgabe, das überschüssige Material vom Fadenende 12 abzublasen.

Fig. 3 zeigt den Ansetzer 11, ohne daß die Druckluftdüse 60 beim Wiederabzug zur Wirkung kann, während der Ansetzer 11 gemäß Fig. 4 unter Zuhilfenahme der Druckluftdüse 60 gebildet wurde.

Wie Fig. 3 zeigt, läßt sich der Ansetzer 11 in drei Zonen I, II un III aufteilen, an welche sich als Zone IV der normalgesponnene Faden 10 anschließt:

In der Zone I werden alle im Drallorgan 3 ankommenden Fasern durch die Drallwirkung der Injektordüse 30 in lockeren Spiralen um das gestreckte Fadenende 12 gewunden. Der in Zone I gesponnene Faden besitzt daher keine große Festigkeit, so daß die Gefahr von Aufschiebern besteht.

In der Zone 11 bildet der Faserstrom einen Kern 13, der sich nahezu parallel zum Fadenende 12 legt. Ein kleinerer Teil der Fasern bildet die Umwindefasern (Schlingen 101), die sich um beide Kerne (Fadenende 12 und neues Fasermaterial) herumschlingen. Die Länge dieser Zone 11 bestimmt die Festigkeit des Ansetzers 11.

Das Fadenende 12 wird aufgrund der Tatsache, daß es im Augenblick des Einbindens schon nicht mehr zwischen den Walzen 23, 230 des Streckwerks 2 geklemmt wird, in der Zone III nicht mehr in gestreckter Lage in den neu entstehenden Faden eingebunden.

An die Zone III schließt sich die Zone IV an, in welcher der Faden 10 ausschließlich aus Fasern besteht, die ihm vom Streckwerk 2 zugeführt werden.

Wird nach Wiedereinschalten des Fadenabzugs zunächst für eine gewisse Dauer die Druckluftdüse 60 zur Wirkung gebracht, so beseitigt diese, wie Fig. 4 zeigt, die locker um das Garnende 12 herumgeschlungenen Fasern (Zone I). Es gibt hier nur eine relativ geringe Faseranlagerung, da ca. 90% der vom Streckwerk 2 gelieferten Fasern durch die Druckluftdüse 60 beseitigt werden.

Da die Wirkung der Druckluftdüse 60 nicht schlagartig abgeschaltet werden kann aufgrund der Länge der Leitungen 32 und 321, wirkt die Druckluftdüse 60 auch noch in die Zone II des Ansetzers 11 hinein. Hier werden dann ebenfalls noch Fasern abgeblasen, wodurch der Massenverlauf des Ansetzers 11 günstiger wird. Die Zone II ähnelt dabei der Zone II aus Fig. 3. Auch die Zone III ist bei den beiden geschilderten Verfahren gleich (vergl. Fig. 3 und 4).

Die Druckluftdüse 60 wird spätestens dann ganz abgeschaltet, wenn das zuvor für das Anspinnen zurückgelieferte Fadenende 12 die Walzen 23, 230 des Streckwerkes 2 verläßt, um zu vermeiden, daß nach der Zone III eine Dünnstelle im neuen Faden 10 entsteht.

Bei dem oben geschilderten Verfahren, bei welchen der Fadenabzug einsetzt, bevor die Lunte 1 wieder freigegeben ist, besteht der Nachteil, daß dem Ansetzer 11 noch ein Fadenabschnitt folgt, der aus einem nicht exakt verzogenen Längenabschnitt der Lunte 1 gebildet worden ist, da es immer eine gewisse Zeit dauert, bis der Verzug der freigegebenen Lunte 1 wieder regelmäßig ist. Um zu vermeiden, daß dieser Längenabschnitt der Lunte 1 in den Ansetzer 11 gelangt, wird gemäß einem abgewandelten Verfahren das Anspinnen wie folgt durchgeführt (siehe auch Fig. 5):

Nach erfolgter Rücklieferung des Fadenendes 12 bis in den Greifer 7 wird die Lunte 1 durch Betätigung der Luntenklemmvorrichtungen 240, 241 freigegeben (tₒ). Der die Walzen 23, 230 verlassende Luntenanfang wird durch die Saugdüse 25 abgesaugt. Gleichzeitig oder kurz nach Freigabe der Lunte 1 wird die Spule 42 auf die Spulwalze 43 abgesenkt (t₁). Sodann wird der Greifer 7 aus seiner Position 7′ in seine in Fig. 1 gezeigte Stellung neben das Streckwerk 2 und der Druckroller 450 wieder zur Anlage an die angetriebene Abzugswalze 45 gebracht (t₂). Anschließend wird das bereits im Abzug befindliche Fadenende 12 in das Austrittswalzenpaar 23, 230 eingelegt und mit Hilfe des Fadeneinlegers 8 zur Anlage an die Fadenbremse 81 gebracht (t₃).

Nun wird auch die Druckluftdüse 60 vorübergehend wieder zur Wirkung gebracht, damit ein Mitreißen der Lunte 1 sowie von losen Fasern durch das im Abzug befindliche Fadenende 12 mit Sicherheit ausgeschlossen wird (t₄, t₅). Die Lunte 1 und die vom Fadenende 12 abgeblasenen Fasern werden durch die Saugdüse 25 und/oder das inzwischen wieder in die Position 7′ gebrachte Saugrohr 70 abgesaugt. Nachdem die Druckluftdüse 60 wieder außer Wirkung gebracht ist, wird schließlich durch Betätigung des Ventils 324 und des Umsteuerventils 90 im Drallorgan 3 eine Druckluftströmung in Abzugsrichtung (siehe Pfeil 44) erzeugt.

Der Freigabezeitpunkt für die Lunte 1 und der Einschaltzeitpunkt für den Fadenabzug sind durch die Steuervorrichtung 9 derart aufeinander abgestimmt, daß das Fadenende 12 die Walzen 23, 230 des Streckwerkes 2 erst erreicht, nachdem der Längenabschnitt der Lunte 1, welcher durch das Stillsetzen der Lunte 1 beim Auftreten des Fadenbruches gelitten hatte, durch die Saugdüse 25 abgesaugt worden ist.

Wie die vorstehende Beschreibung zeigt, sind eine Vielzahl von Elementen lediglich für das Anspinnen, nicht jedoch für den normalen Spinnprozeß erforderlich. Dies sind insbesondere die Steuervorrichtung 9 und die von dieser gesteuerten Hilfsantriebsrolle 94, das Saugrohr 93, das Hilfswalzenpaar 95, die Fadenreservevorrichtung 47, die Druckluftdüse 60, der Greifer 7 sowie der Fadeneinleger 8 und die diesem Fadeneinleger 8 zugeordnete Fadenbremse 81. Es ist deshalb möglich und vorteilhaft, diese Elemente auf einer Wartungsvorrichtung 97 (siehe Fig. 2) anzuordnen, die den Anspinnvorgang steuert. Diese Wartungsvorrichtung 97 ist längs einer Vielzahl gleichartiger Spinnstellen A, B, C, ... (siehe Fig. 12) der Maschine bewegbar und behebt an jeder beliebigen Spinnstelle A, B, C, ... bei Bedarf einen derartigen Fadenbruch.

Gemäß Fig. 14 sind die in Abzugsrichtung (Pfeil 44) hintereinander angeordneten Düsen des Drallorganes 3 (Injektordüse 30, Dralldüse 31) in axialem Abstand zueinander angeordnet und bilden zwischen sich einen Spalt 34. Bei der pneumatischen Rücklieferung des Fadenendes 12 durch das Drallorgan 3 hindurch besteht somit die Gefahr, daß das bei dieser Rücklieferung voreilende Ende an der Austrittsseite der Injektordüse 30 hängenbleibt. Um diese Gefahr auszuschließen, wird vorgesehen, daß in der Injektordüse 30 eine stärkere Luftströmung in Rücklieferrichtung erzeugt wird als in der Dralldüse 31. Dies kann durch eine entsprechend stärkere Ausrichtung der Druckluftbohrungen 316 in Rücklieferrichtung (entgegengesetzt zum Pfeil 44) erfolgen, im Vergleich zu welchem die Druckluftbohrungen 306 eine geringere Komponente in Rücklieferrichtung aufweisen. Gemäß dem in Fig. 14 gezeigten Ausführungsbeispiel wird die Rückliefer-Luftströmung in der Dralldüse stärker als in der Injektordüse 30 gedrosselt. Wie Fig. 14 zeigt, besitzen zu diesem Zweck die Druckluftbohrungen 306 in der Injektordüse 30 einen größeren Durchmesser als die Druckluftbohrungen 316 in der Dralldüse 31. Der gleiche Effekt kann auch durch eine unterschiedliche Anzahl von Druckluftbohrungen 306, 316 in der Injektordüse 30 und in der Dralldüse 31 erreicht werden.

Die pneumatische Rücklieferung des Fadenendes 12 kann alternativ auch, falls gewünscht, mit Hilfe einer der Austrittsmündung 318 zustellbaren Druckluftdüse (nicht gezeigt) erfolgen.

Damit unabhängig vom zu verspinnenden Fasermaterial oder der Garnstärke stets gewährleistet ist, daß der die Eintrittsmündung des Drallorgans 3 verlassende Faden dem Greifer 7 auch ordnungsgemäß zugeführt wird, erfolgt diese Fadenvorlage gemäß Fig. 1 mit Hilfe einer Druckluftdüse 60, deren Mündung 600 einen Innendurchmesser mit konstantem Querschnitt aufweist. Auf diese Weise wird ein laminarer Druckluftstrom erzeugt.

Wenn die langsame Rücklieferung des Fadenendes 12 zur Druckluftdüse 60 durch entsprechende Rückdrehgeschwindigkeit des Hilfswalzenpaares 95 erfolgt, so kann auf die Fadenreservevorrichtung 47 verzichtet werden.

Wenn eine Fadenreservevorrichtung 47 Anwendung findet, so kann die Fadenführung 470 entfallen, wenn das Drallorgan 3 dessen Aufgabe übernimmt.

Zur Erzielung einer sicheren und schonenden Zufuhr des Fadenendes 12 zum Greifer 7, so daß sich das Fadenende 12 im Luftstrom nicht auflöst, wird der die Druckluftdüse 60 verlassende Druckluftstrom so schwach wie möglich eingestellt, insbesondere wenn der Greifer 7 pneumatisch arbeitet. Für das Abblasen von Fasern und zum Zurückhalten der Lunte 1 vom im Abzug befindlichen Fadenende 12 ist es dagegen vorteilhaft, wenn der Druckluftstrom kräftiger ist. Aus diesem Grunde ist der Druckluftdüse 60 eine Vorrichtung zur wahlweisen Beaufschlagung mit einem niedrigeren Überdruck während der Fadenrücklieferung und einem höheren Überdruck bei Beginn des Fadenabzuges zugeordnet. Diese Vorrichtung kann durch ein Umschaltventil gebildet werden, welches die Druckluftdüse 60 im Wechsel mit verschieden starken Überdruckquellen verbindet, oder aber auch durch das Ventil 900, wenn dieses als Drosselorgan ausgebildet ist und neben der Schließ- und der Offenstellung noch eine Zwischenstellung einnehmen kann.

Im Interesse einer schonenden Zufuhr des Fadenendes 12 zum Greifer 7 ist es angebracht, die Druckluftdüse 60 nur so lange eingeschaltet zu lassen, bis die Rücklieferung durch das Drallorgan 3 beendet ist, und möglichst sogar bereits früher abgeschaltet wird, nachdem der Greifer 7 das Fadenende 12 sicher erfaßt hat. Zu diesem Zweck ist sowohl dem Drallorgan 3 als auch der Druckluftdüse 60 gemäß Fig. 1 ein gemeinsames Steuerventil 324 vorgeschaltet.

Um bei der Zuführung des rückgeileferten Fadens 10 zum Greifer 7 sicherzustellen, daß das Fadenende 12 sich nicht an eine der Walzen 23, 230 des Streckwerkes 2 anlegen kann, ist das Drallorgan 3 gemäß Fig. 9 ausgebildet. Wie diese Abbildung deutlich zeigt, besitzt das Drallorgan an seiner Eintrittseite 308 einen axialen Vorsprung 309, der die Eintrittsmündung 305 des Drallorganes 3 aufnimmt. Die Druckluftdüse 60 ist dabei derart zum Vorsprung 309 des Drallorganes 3 angeordnet, daß der die Druckluftdüse 60 verlassende Druckluftstrom die Stirnseite des Vorsprunges 309 des Drallorganes 3 tangiert. Es entstehen hierbei in Richtung der Druckluftströmung gesehen hinter dem axialen Vorsprung 309 des Drallorganes 3 Turbulenzen, die das Fadenende 12 in Richtung zum Drallorgan 3 ablenken und dadurch von den Walzen 23, 230 entfernen.

Es hat sich gezeigt, daß besonders gute Spinnergebnisse erzielt werden, wenn das Drallorgan 3 möglichst nahe zu den Walzen 23, 230 des Streckwerkes 2 angeorgnet ist. Um dies zu ermöglichen, befindet sich gemäß den Fig. 9 und 10 die Druckluftdüse 60 wenigstens teilweise in dem dem Drallorgan 3 zugewandten Zwickel 231 der Walzen 23, 230 des Streckwerkes 2. Um die Ansammlung von Flug an der Oberwalze 230 zu verhindern, hat es sich als vorteilhaft erwiesen, wenn die Druckluftdüse 60 dabei jedoch von der Oberwalze 230 des Streckwerkes 2 einen Mindestabstand a von 1 mm aufweist.

Wie zuvor im Zusammenhang mit Fig. 3 erläutert, werden die Fasern durch die Injektordüse 30 um den Kern 100 des Fadens 10 herumgeschlungen. Dieser Ballondrall ist in Fig. 7b durch den Pfeil 303 gekennzeichnet. Der Garnkern erhält jedoch in der Dralldüse 31 eine Kerndrehung (siehe Pfeil 319), die der Ballondrehung (siehe Pfeil 314) in der Dralldüse 31 entgegengerichtet ist. Um eine besonders gute Abblaswirkung zu erreichen, ist gemäß den Fig. 6 und 7a, 7b vorgesehen, daß die Druckluftdüse 60 tangential zu dem sich vom Streckwerk 2 zum Drallorgan 3 erstreckenden Fadenende 12 angeordnet ist und dabei der Kerndrehung (Pfeil 319) des Fadenendes 12 entgegengerichtet ist. Da diese Kerndrehung durch die Druckluftbohrungen 310, 311 und 312 bewirkt wird, ist - wie Fig. 7a zeigt - die Druckluftdüse 60 der Umfangsrichtung, in welcher diese Druckluftbohrungen 310, 311 und 312 in die Axialbohrung 313 der Dralldüse 31 einmündet, entgegengerichtet. Wie ein Vergleich der Fig. 7a und 7b mit der Fig. 8 zeigt, ist eine solche tangentiale Anordnung der Druckluftdüse 60 nicht nur dann möglich, wenn das Drallorgan 3 in Fadenabzugsrichtung gesehen (siehe Pfeil 44) hintereinander zwei Reihen von Druckluftbohrungen 300, 301 sowie 310, 311 und 312 aufweist, sondern auch bei Drallorganen mit einer einzigen Reihe von Druckluftbohrungen 330, 331. Im ersten Fall wird die Kerndrehung (Pfeil 319) stets durch die zweite Düse (Dralldüse 31) mit der zweiten Reihe von Druckluftbohrungen 310, 311 und 312 erzeugt, welche zu diesem Zweck auch in stärkerem Maße auf das Fadenende 12 einwirkt (drei Druckluftbohrungen 310, 311, 312 gegenüber zwei Druckluftbohrungen 300, 301 in der Injektordüse). Besitzt das Drallorgan 3 jedoch nur eine einzige Reihe von Druckluftbohrungen 330, 331, so bewirken diese Druckluftbohrungen sowohl die Ballondrehung (siehe Pfeil 332) als auch die Kerndrehung (siehe Pfeil 319). Die Druckluftdüse 60 ist in diesem Fall somit der Umfangsrichtung der durch die Druckluftbohrungen 330, 331 bewirkten Luftströmung im Drallorgan 3 entgegengerichtet.

Durch diese Orientierung des die Druckluftdüse 60 verlassenden Druckluftstromes wird eine besonders gute Ablösung von losen Fasern von dem im Abzung befindlichen Fadenende 12 sowie eine besonders gute Rückhaltung der der Saugdüse 25 zugeführten Lunte 1 erreicht.

Es ist nicht unbedingt erforderlich, wenn auch besonders vorteilhaft, daß die Ansaugöffnung 700 des Saugrohres 70 der Druckluftdüse 60 zugewandt ist. Insbesondere bei mechanischer Ausbildung des Fadenvorlegers 6 kann es durchaus zweckmäßig sein, wenn die Ansaugmündung 700 des Saugrohres 70 konzentrisch zur Achse des Saugrohres 70 vorgesehen ist.

Ein als Saugrohr 70 ausgebildeter Greifer 7 kann auch während des gesamten Anspinnvorganges in seiner Position 7′ verbleiben, wenn das Saugrohr 70 einen - evtl. steuerbaren - Längsschlitz (nicht gezeigt) aufweist, durch welchen hindurch ein Zwischenabschnitt des rückgelieferten Fadenendes 12 austreten kann, um in die Bewegungsbahn des Fadeneinlegers 8 zu gelangen.

Wenn in der vorstehenden Beschreibung die Rede davon ist, daß der Greifer 7 bis neben das Streckwerk 2 zurückgezogen wird, so ist hierunter nicht nur ein Zurückziehen des Greifers 7 seitlich vom Streckwerk (gemäß Fig. 12) zu verstehen. Hierunter soll auch ein anderes Zurückziehen des Greifers 7 außerhalb des Streckwerks 2 verstanden werden, beispielsweise oberhalb desselben, d.h. auf der den Walzen 20, 21, 22 und 23 abgewandten Seite der Walzen 200, 210, 220 und 230.

Wenn durch eine entsprechende Formgebung und/oder Bewegung des Greifers 7 das Fadenende 12 in das Austrittswalzenpaar 23, 230 eingelegt wird, so kann auch auf den Fadeneinleper 8 verzichtet werden. Je nach Ausbildung des Greifers 7 kann auch die Fadenbremse 8 entfallen, insbesondere bei mechanischer Ausbildung des Greifers 7, oder aber bei pneumatischer Ausbildung auch im Greifer 7 angeordnet sein. Dabei ist es günstig, wenn eine solche Fadenbremse 81 erst während des erneuten Fadenabzuges wirksam ist.

Das Einlegen des Fadenendes 12 in die Klemmlinie der Walzen 23, 230 des Streckwerkes 2 läßt sich durch eine entsprechende Anordnung und/oder Rückzugsbewegung des Greifers 7 sicherstellen, wobei das Einfädeln des Fadenendes 12 in die Klemmlinie durch eine Anfasung der Umfangskante der Walze 230 unterstützt werden kann. Alternativ können auch eine oder mehrere Kerben 232 in der dem Greifer 7 zugewandten Kante zwischen Mantelfläche und Stirnfläche der Walze 23 vorgesehen sein. Diese Kerben 232 erfassen das schrägliegende Fadenende 12 und ziehen dieses dann in die Klemmlinie zwischen den Walzen 23, 230 hinein.

Um das Einlegen des Fadenendes 12 in die Klemmlinie der Walzen 23, 230 des Streckwerks 2 beim Zurückziehen des Greifers 7 und/oder bei der Einlegebewegung des Fadeneinlegers 8 noch mehr zu erleichtern, ist es zweckmäßig, wenn der Oberwalze 230 eine Fadenführung 26 zugeordnet ist. Diese Fadenführung stellt sicher, daß das Fadenende 12 unabhängig von der Bewegungsbahn des Greifers 7 bei dessen Rückziehbewegung in der der Klemmlinie des Austrittswalzenpaares 23, 230 zugewandten Hälfte der Oberwalze 230 gehalten wird und somit nicht in den Bereich der oberen Hälfte der Oberwalze 230 gelangen kann, wodurch ein Einführen in die Klemmlinie der Walzen 23, 230 nicht möglich wäre.

Eine solche Fadenführung kann unterschiedlich ausgebildet sein. In einfacher Ausgestaltung ist diese Fadenführung gemäß den Fig. 1, 2 und 6 in Form eines im wesentlichen zylindrischen Vorsprunges 260 der Walze 230 ausgebildet. Dieser Vorsprung 260 ist der Bewegungsbahn des Greifers 7 zugewandt und besitzt einen Durchmesser d, der kleiner als der Durchmesser D der Walze 230 ist (siehe Fig. 6).

Alternativ kann anstelle eines zylindrischen Vorsprungs 260 der Walze 230 auch eine Fadenführung 26 vorgesehen sein, die die Form eines Bügels 261 aufweist (siehe Fig. 12). Ein solcher Bügel kann, falls gewünscht, auch auf einem Wartungswagen 97 (siehe strichpunktierte Darstellung in Fig. 2) angeordnet sein, da diese Fadenführung lediglich während des Anspinnvorganges benötigt wird.

Um ein sicheres Halten des rückgelieferten Fadenendes 12 durch den pneumatischen Greifer 7 zu gewährleisten, ist es vorteilhaft, wenn die rückgelieferte Fadenlänge größer als erforderlich ist und die für das Anspinnen benötigte Fadenlänge erst nach abgeschlossener Fadenrücklieferung festgelegt wird. Zu diesem Zweck ist gemäß Fig. 1 dem Saugrohr 70 eine Schneidvorrichtung 74 zugeordnet, die den sich im Saugrohr 70 erstreckenden Faden 10 durch Steuerung der Steuervorrichtung 9 (siehe Wirkverbindung 740) zum gewünschten Zeitpunkt auf eine gewünschte Länge bringt. Beispielsweise kann dieser Schneidvorgang stattfinden, nachdem das Saugrohr 70 seine in Fig. 2 gezeigte Stellung erreicht hat, der Fadeneinleger 8 seine Einlegebewegung jedoch noch nicht begonnen hat.

Es ist vorteilhaft, wenn man die Ansetzerlänge bestimmen kann. Dies ist insbesondere deshalb von Vorteil, da je nach Material und Garnstärke unterschiedliche Minimallängen für den Ansetzer 11 erforderlich sind. Aus diesem Grunde ist gemäß Fig. 1 dem Saugrohr 70 eine Fadenüberwachungsvorrichtung 75 zugeordnet, die steuermäßig mit der Steuervorrichtung 9 in Verbindung steht (siehe Wirkverbindung 750). Auf diese Weise kann von der Fadenüberwachungsvorrichtung 75, die gemäß Fig. 1 als Lichtschranke ausgebildet ist, ein Signal an die Steuervorrichtung 9 abgegeben werden, wenn das Fadenende 12 diese Fadenüberwachungsvorrichtung 75 passiert. In der Steuervorrichtung 9 befindet sich ein nicht gezeigtes Zeitglied, das auf verschiedene Werte eingestellt werden kann und welches die Druckluftdüse 60 steuert.

Wie Fig. 1 zeigt, braucht einem als Saugrohr 70 ausgebildeten Greifer 7 kein Steuerventil zur Steuerung des in ihm herrschenden Unterdrucks zugeordnet zu werden. Soll jedoch die Unterdruckwirkung gesteuert werden, so ist es zur Erzielung einer ausreichenden Rückhaltekraft für das Fadenende 12 beim Einlegen in das Streckwerk 2 wichtig, daß der Unterdruck erst nach diesem Einlegen des Fadenendes 12 abgeschaltet wird. Wie erwähnt, erfolgt dieses Einlegen des Fadenendes 12 in das Streckwerk 2 durch die Rückzugsbewegung des Saugrohres 70 und spätestens durch die Bewegung des Fadeneinlegers 8.

Die Fadenbremse 81 kann eine Rückhaltegarnitur, z.B. in Art eines Klettenbelages, aufweisen. Die Fadenbremse 81 kann aber auch, wie beschrieben, zusammen mit dem Fadeneinleger 8 eine elastische Fadenklemme bilden und zu diesem Zweck eine nachgiebige Klemmfläche aufweisen, gegen welche der Fadeneinleger 8, der zu diesem Zweck über eine Feder (nicht gezeigt) mit seiner Antriebsvorrichtung 82 verbunden ist, elastisch zur Anlage gebracht wird. Die nachgiebige Klemmfläche der Fadenbremse 81 kann dabei aus Weichgummi, Filz o. dgl. bestehen.

Die vorstehende Beschreibung zeigt, daß das erläuterte Verfahren und die beschriebene Vorrichtung im Rahmen der vorliegenden Erfindung auf vielfältige Weise abgewandelt werden können, indem beispielweise einzelne Merkmale durch Äquivalente ersetzt oder in anderen Kombinationen Anwendung finden. So ist es nicht erforderlich, den Druckroller 450 für das Einlegen des Fadens 10 von der Abzugswalze 45 abzuheben, wenn durch Führungselemente und eine geeignete Ausbildung des Druckrollers 450 ein Einlegen des Fadens in die Abzugsvorrichtung 4 auf andere Weise sichergestellt werden kann. Auch ist es nicht zwangsläufig notwendig, für das Fadenvorlegen bzw. für das Ergreifen des Fadenendes 12 pneumatisch arbeitende Elemente zur Anwendung zu bringen. Weiterhin ist es möglich, den gemäß Fig. 1 mechanisch ausgebildeten Fadeneinleger 8 und die mechanische Fadenbremse 81 durch pneumatische Elemente zu ersetzen. Eine solche Ausbildung der Vorrichtung wird nachstehend anhand der Fig. 12 erläutert.

Bei dem in Fig. 12 gezeigten Ausführungsbeispiel ist der Fadenvorleger 6 mechanisch, nämlich als Stift 61 ausgebildet, der quer zur verlängerten Achse des Drallorganes 3 im wesentlichen parallel zu den Walzen 23, 230 bewegbar ist. Dieser Stift 61 besitzt auf seinem Außenumfang eine Rückhaltegarnitur 610, die beispielsweise klettenartig ausgebildet ist. Nachdem das Fadenende 12 bei seiner Rücklieferung das Drallorgan 3 verlassen hat, wird dieses Fadenende 12 durch den Stift 61 während dessen Bewegung aus der in Fig. 12 gezeigten Stellung in seine Position 61′ mitgenommen. Um zu gewährleisten, daß das. Fadenende 12 durch die Rückhaltegainitur 610 sicher aufgenommen wird, kann, falls gewünscht, dem Stift 61 auch eine geringfügige Drehbewegung erteilt werden.

Da bei einer mechanischen Ausbildung des Fadenvorlegers 6 die Zuführgeschwindigkeit zum Greifer 7 von der Versatzgeschwindigkeit des Fadenvorlegers 6 abhängt, kann eine Fadenreservevorrichtung 47 entfallen.

Gemäß Fig. 12 ist der Greifer 7 nicht als Saugrohr 70 ausgebildet, sondern weist ein Walzenpaar 76 auf. Nachdem der Stift 61 seine Position 61′ erreicht hat, wird der Greifer 7 mit seinem Walzenpaar 76 in seine Position 7′ gebracht, wobei durch eine geeignete Relativbewegung zwischen Greifer 7 und Stift 61 bzw. durch nicht gezeigte Fadenführungen sichergestellt wird, daß der rückgelieferte Faden in den Klemmbereich des Walzenpaares 76 gelangt.

Nachdem das Fadenende 12 sicher durch das Walzenpaar 76 gehalten wird, wird der Greifer 7 aus seiner Position 7′ wieder in seine in Fig. 12 gezeigte Ausgangsstellung zurückgebracht. Dabei gelangt das Walzenpaar 76 in den Bereich einer Saugdüse 77, die das freie Ende des vom Walzenpaar 76 gehaltenen Fadenendes 12 ansaugt. Gegebenenfalls kann dieser Saugdüse 77 auch eine Fadentrennvorrichtung (nicht gezeigt) zugeordnet sein.

Als Fadeneinleger dient bei der in Fig. 12 gezeigten Ausführung eine Druckluftdüse 84, während als Fadenbremse ein über ein Saugrohr 850 mit Unterdruck beaufschlagtes Sieb 85 dient. Dieses Sieb unterstützt auch noch die Arbeit der Druckluftdüse 84 beim Einlegen des Fadenendes 12, wobei die hierfür benötigte Fadenlänge durch Rückdrehen des Walzenpaares 76 freigegeben wird.

Es ist natürlich auch möglich, einen mechanisch ausgebildeten Greifer 7 in Kombination mit einem mechanischen Fadeneinleger 8 und einer mechanischen Fadenbremse 81 vorzusehen, wobei es dabei ausreichend sein kann, wenn der Klemmdruck des Walzenpaares 76 so gering ist, daß die Bewegung des Fadeneinlegers 8 und die Abzugsbewegung des Fadens 10 ausreichen, das Fädenende 12 ohne Öffnen oder Rückdrehen des Walzenpaares 76 aus diesem herauszuziehen.

Die Fig. 11 und 13 zeigen weitere Abwandlungen der zuvor beschriebenen Vorrichtung, bei denen die Rücklieferung des Fadenendes 12 durch das Drallorgan 3 hindurch bis in den Arbeitsbereich des Fadenvorlegers 6 nicht mit Hilfe eines Druckluftstromes erfolgt, sondern bei denen für diesen Zweck eine mechanisches Einfädelelement 5 vorgesehen ist.

Gemäß dem in Fig. 11 gezeigten Ausführungsbeispiel ist das Einfädelelement 5 als Klemme ausgebildet und besteht aus zwei Teilen 50 und 51, die relativ zueinander bewegbar sind. Die beiden Teile 50 und 51 besitzen einander zugekehrte Führungsflächen 500 und 510, während ihre anderen Umfangsflächen 501 bzw. 511 der Form der Axialbohrung 302, 313 des Drallorganes 3 angepaßt sind. Zur Aufnahme des Fadenendes 12 besitzt das Teil 50 des Einfädelelementes 5 auf seiner dem Teil 51 abgewandten Seite eine Längsnut 502, die an ihrem der Eintrittsmündung 305 des Drallorgans 3 zugekehrten Ende in eine Quernut 503 übergeht.

In Fig. 11 ist das Einfädelelement 5 in seiner Freigabestellung gezeigt. Aus dieser Abbildung geht hervor, daß das Teil 51 des Einfädelelementes im wesentlichen in Verlängerung der Quernut 503 eine Ausnehmung 512 aufweist. An diese Ausnehmung 512 schließt sich in axialer Richtung in bezug auf das Teil 51 eine Klemmfläche 513 an, die zur Anlage an die Stirnfläche 504 des Teiles 50 des Einfädelelementes 5 gebracht werden kann, aber nicht bis in den Bereich der Längsnut 502 reicht.

Das Fadenende 12 wird auf nicht gezeigte Weise durch das Einfädelelement außerhalb des Drallorganes 3 aufgenommen, beispielsweise aus dessen in Fig. 2 gezeigten Position 10′. Dabei wird das Fadenende 12, das zu diesem Zweck auf eine vorbestimmte Länge gebracht worden ist, so daß es nicht über die Ausnehmung 512 hinausragt, zwischen der Klemmfläche 513 und der Stirnfläche 504 des Einfädelelementes 5 geklemmt gehalten. Das Einfädelelement 5 wird nunmehr von der Austrittsseite des Drallorganes 3 aus axial in das Drallorgan 3 eingeführt, bis es aus der Eintrittsmündung 305 des Drallorganes 3 herausragt. Das Teil 50 wird dabei so angehalten, daß sich seine Stirnfläche 504 im wesentlichen in Höhe der Eintrittsseite 308 des Drallorganes 3 befindet. Das Teil 51 wird etwas weiter bewegt, so daß das freie Ende des Fadenendes 12 durch die Klemmfläche 513 freigegeben wird. Bei Beaufschlagung der Druckluftdüse 60 mit Überdruck wird das freie Ende des Fadenendes 12 in Richtung des Pfeiles 62 aus dem Einfädelelement 5 herausgeblasen und dem Greifer 7 zugeführt, wenn durch die Längsnut 502 eine weitere Fadenlänge in den Wirkungsbereich dieses die Druckluftdüse 60 verlassenden Druckluftstromes gebracht wird. Sowie das Fadenende 12 durch den Greifer 7 erfaßt worden ist, kann das Einfädelelement 5 zurückgezogen werden, ohne daß das Fadenende 12 hierbei mitgenommen wird.

Gemäß dem in Fig. 13 gezeigten Ausführungsbeispiel ist das Einfädelelement 5 als Bürste 52 ausgebildet. Diese Bürste 52 ist auf einem Halter 520 schwenkbar gelagert, damit es zur Aufnahme des sich in der Position 10′ befindlichen Fadenendes 12 in die gezeigte Position 52′ gebracht werden kann und um anschließend wieder in die Position gebracht zu werden, in welcher es sich in Verlängerung der Axialbohrung 302, 313 des Drallorganes 3 befindet. Durch eine Axialbewegung kann die Bürste 52 somit in das Drallorgan 3 eingeführt werden, bis das freie Ende über die dem Streckwerk 2 zugewandte Eintrittsseite 308 des Drallorganes 3 hinausragt.

Wenn sich die Bürste 52 in ihrer Position 52′ befindet, wird das Fadenende 12 aus der Position 10′ aufgenommen, wobei dies durch eine entsprechende Rotationsbewegung der Bürste 52 noch unterstützt werden kann. Die Bürste 52 nimmt dabei gegenüber dem die Position 10′ einnehmenden Fadenende 12 eine solche Stellung ein, daß das Fadenende 12 sich am freien Ende der Bürste 52 befindet, damit dieses nach Einführen der Bürste 52 in das Drallorgan auf einfache Weise durch den Fadenvorleger 6 abgenommen werden kann. Gemäß Fig. 13 ist dieser Fadenvorleger 6 deshalb mechanisch ausgebildet.

Nach Aufnahme des Fadenendes 12 durch den Fadenvorleger 6 und/oder den Greifer 7 kann die Bürste 52 wieder aus dem Drallorgan 3 herausgezogen werden, wobei das Fadenende 12 durch den Fadenvorleger 6 oder den Greifer 7 gehindert wird, der Bürste zu folgen.

Um die Reibung zwischen Fadenende 12 und Bürste 52 bei dessen Rückzugsbewegung herabzusetzen, ist gemäß dem in Fig. 13 gezeigten Ausführungsbeispiel der Bürste 52 ein Abstreifer 53 zugeordnet, der durch seine Ausbildung bewirkt, daß das Fadenende 12 aus der Bürste 52 herausgehoben wird. Während der Einführ- und Rückzugsbewegunp der Bürste 52 in das bzw. aus dem Drallorgan 3 bewirkt die Bürste 52 ein Reinigen der Axialbohrung 302, 313 des Drallorganes. Auf diese Weise wird sichergestellt, daß Ablagerungen, die sich im Drallorgan 3 gebildet haben könnten, während des Anspinnvorganges beseitigt werden.

## Patentansprüche

1. Verfahren zum Anspinnen einer mit einem pneumatischen Drallorgan arbeitenden Spinnvorrichtung, bei welchem ein Fadenende von der Austrittsseite her durch das Drallorgan hindurch an ein Streckwerk zurückgeliefert und dann seitlich in das Austrittswalzenpaar des Streckwerks eingelegt wird, von wo es unter Einbindung einer Lunte durch das Drallorgan hindurch als fortlaufender Faden abgezogen wird, **dadurch gekennzeichnet** , daß das Fadenende durch das sich nach dem Austrittswalzenpaar des Streckwerks befindliche Drallorgan hindurch zu dessen Eintrittsseite gefördert, dort erfaßt und einem neben dem Streckwerk befindlichen Greifer zugeführt wird, der das Fadenende sodann für das spätere Einlegen in das Austrittswalzenpaar an diesem vorbeineben das Streckwerk zieht.

2. Verfahren nach Anspruch 1, **dadurch gekennzeichnet** , daß das durch das Drallorgan rückgelieferte Fadenende einem im wesentlichen parallel zur Klemmlinie des Austrittswalzenpaares orientierten Druckluftstrom ausgesetzt wird für die Zuführung zum Greifer.

3. Verfahren nach Anspruch 2, **dadurch gekennzeichnet** , daß die Zuführung des durch das Drallorgan hindurch rückgelieferten Fadenendes zum Greifer mit Hilfe eines laminaren Druckluftstromes erfolgt.

4. Verfahren nach Anspruch 2 oder 3, **dadurch gekennzeichnet** , daß vor der Rücklieferung des Fadenendes durch das Drallorgan hindurch eine Fadenreserve aufgebaut wird, die sodann während der Rücklieferung des Fadenendes durch das Drallorgan hindurch in den quer zum Fadenlauf wirkenden Druckluftstrom so langsam aufgelöst wird, daß das Fadenende während seiner Zuführung zum Greifer durch den Druckluftstrom gestreckt gehalten wird.

5. Verfahren nach einem oder mehreren der Ansprüche 2 bis 4, **dadurch gekennzeichnet** , daß der Druckluftstrom abgeschaltet wird, sowie das Fadenende durch den Greifer erfaßt worden ist.

6. Verfahren nach einem oder mehreren der Ansprüche 2 bis 5, **dadurch gekennzeichnet** , daß nach Wiederaufnahme des Fadenabzuges das Fadenende und die Lunte zwischen dem Austrittswalzenpaar des Streckwerkes und dem Drallorgan einem im wesentlichen parallel zur Klemmlinie des Austrittswalzenpaares orientierten Druckluftstrom ausgesetzt werden.

7. Verfahren nach Anspruch 6, **dadurch gekennzeichnet** , daß der nach Wiederaufnahme des Fadenabzuges eingeschaltete Druckluftstrom abgeschaltet wird, noch bevor das Fadenende das Austrittswalzenpaar verläßt.

8. Verfahren nach einem oder mehreren der Ansprüche 2 bis 7, **dadurch gekennzeichnet** , daß der Druckluftstrom der Kerndrehung des sich vom Streckwerk zum Drallorgan erstreckenden Fadens tangential entgegengerichtet wird.

9. Verfahren nach einem oder mehreren der Ansprüche 6 bis 8, **dadurch gekennzeichnet** , daß während der Fadenrücklieferung auf das Fadenende ein wesentlich schwächerer Druckluftstrom zur Einwirkung gebracht wird als nach Wiederaufnahme des Fadenabzuges.

10. Verfahren nach einem oder mehreren der Ansprüche 1 bis 9, **dadurch gekennzeichnet** , daß das Drallorgan vor oder während der Rückführung des Fadenendes gereinigt wird.

11. Verfahren nach einem oder mehreren der Ansprüche 1 bis 10, **dadurch gekennzeichnet** , daß das Fadenende durch einen Druckluftstrom von der Austrittsseite des Drallorgans durch das Drallorgan hindurch in den Bereich des quer zum Fadenlauf wirkenden Druckluftstromes gebracht wird.

12. Verfahren nach Anspruch 11, **dadurch gekennzeichnet** , daß während der pneumatischen Rücklieferung des Fadenendes durch das Drallorgan hindurch der quer zum Fadenlauf orientierte Druckluftstrom nur wirkt, solange im Drallorgan der die Fadenrücklieferung bewirkende Druckluftstrom wirksam ist.

13. Verfahren nach einem oder mehreren der Ansprüche 1 bis 12, **dadurch gekennzeichnet** , daß der Greifer pneumatisch arbeitet und in ihm zumindest während der Dauer, bis das Fadenende in das Streckwerk eingelegt ist, ein Unterdruck erzeugt wird.

14. Verfahren nach einem oder mehreren der Ansprüche 1 bis 13, **dadurch gekennzeichnet** , daß das Fadenende, nachdem es neben das Streckwerk gezogen wurde, in Form einer Schleife in den Bereich zwischen den beiden letzten Walzenpaaren des Streckwerkes gezogen wird.

15. Verfahren nach Anspruch 14, **dadurch gekennzeichnet** , daß das Fadenende beim schleifenförmigen Hineinziehen in den Bereich zwischen den beiden letzten Walzenpaaren des Streckwerks in den Wirkungsbereich einer Fadenbremse gebracht wird.

16. Verfahren nach einem oder mehreren der Ansprüche 1 bis 15, **dadurch gekennzeichnet** , daß das Fadenende während des Einlegens in das Streckwerk in den Bereich der Klemmlinie des Austrittswalzenpaares gebracht wird.

17. Verfahren nach einem oder mehreren der Ansprüche 1 bis 16, **dadurch gekennzeichnet** , daß das Drallorgan durch einen ersten, in Richtung von der Austrittsseite des Drallorganes zu dessen Eintrittsseite orientierten Druckluftstrom gereinigt wird, daß das Fadenende sodann diesem ersten Druckluftstrom zur Rücklieferung zur Eintrittsseite des Drallorgans ausgesetzt wird, um dort einem quer zur Transportrichtung des Fadenendes wirkenden zweiten Druckluftstrom ausgesetzt zu werden, welcher das Fadenende einem Greifer zuführt, der das Fadenende sodann am Austrittswalzenpaar vorbei bis neben das Streckwerk zieht, woraufhin die zuvor gestoppte Lunte freigegeben und zwischen Streckwerk und Drallorgan abgesaugt wird, daß sodann das sich zum Greifer erstreckende Fadenende im Bereich zwischen den beiden letzten Walzenpaaren des Streckwerks schleifenförmig einer Fadenbremse zugeführt, dabei in das Austrittswalzenpaar des Streckwerks eingelegt und erneut einem Abzug unterworfen wird und gleichzeitig ein Ansaugen der Lunte und von losen Fasern in das Drallorgan durch erneutes Einschalten des zweiten Druckluftstromes unterbunden wird, daß, noch bevor das Fadenende das Austrittswalzenpaar des Streckwerks erreicht, die Absaugung der Lunte sowie der zweite Druckluftstrom abgeschaltet werden, und daß schließlich der in Abzugsrichtung wirkende Spinnüberdruck im Drallorgan zur Wirkung gebracht wird.

18. Verfahren nach einem oder mehreren der Ansprüche 1 bis 16, **dadurch gekennzeichnet ,** daß das Drallorgan durch einen entgegen der Abzugsrichtung wirkenden ersten Druckluftstrom gereinigt wird, daß das Fadenende sodann diesem ersten Druckluftstrom ausgesetzt und durch diesen von der Austrittsseite des Drallorganes zu dessen Eintrittsseite gebracht, dort einem quer zur Transportrichtung wirkenden zweiten Druckluftstrom ausgesetzt und durch diesen einem Greifer zugeführt wird, der das Fadenende sodann am Austrittswalzenpaar vorbei bis neben das Streckwerk zieht, daß anschließend das sich zum Greifer erstreckende Fadenende im Bereich zwischen den beiden letzten Walzenpaaren des Streckwerkes schleifenförmig einer Fadenbremse zugeführt und dabei in das Austrittswalzenpaar des Streckwerks eingelegt wird, woraufhin das Fadenende erneut einem Abzug unterworfen wird, daß anshließend die zuvor gestoppte Lunte freigegeben wird, während ein Ansaugen von losen Fasern in das Drallorgan durch erneutes Einschalten des zweiten Drucluftstromes unterbunden wird, un daß, wenn das Fadenende bis auf eine vorbestimmte Länge aus dem Streckwerk abgezogen worden ist, der zweite Druckluftstrom abgeschaltet wird, und daß schließlich der in Abzugsrichtung wirkende Spinnüberdruck im Drallorgan zur Wirkung gebracht wird.

19. Vorrichtung zur Durchführung des Verfahrens nach einem oder mehreren der Ansprüche 1 bis 18, mit einem pneumatischen Drallorgan, einem Rücklieferelement zum Rückliefern des Fadenendes von der Austrittseite des Drallorganes bis zu dessen Eintrittseite und mit einem Greifer zum Zurückziehen des Fadenendes von der Eintrittsseite des Drallorganes am Austrittswalzenpaar vorbei bis neben das Streckwerk, **gekennzeichnet durch** einem Fadenvorleger (6) zum Erfassen des bei der Rücklieferung aus dem Eintrittsende des Drallorganes (3) austretenden Fadenendes (12) und zu dessen Zuführung zum Greifer (7).

20. Vorrichtung nach Anspruch 19, **dadurch gekennzeichnet** , daß der Fadenvorleger (6) als eine im wesentlichen parallel zur Klemmlinie des Austrittswalzenpaares (23, 230) orientierte Druckluftdüse (60) ausgebildet ist, deren Mündung (600) auf der dem Greifer (7) gegenüberliegenden Seite des Drallorgans (3) angeordnet und dem Greifer (7) zugewandt ist.

21. Vorrichtung nach Anspruch 20, **dadurch gekennzeichnet** , daß das Drallorgan (3) an seiner Eintrittsseite einen axialen Vorsprung (309) aufweist und die Druckluftdüse (60) derart zum Drallorgan (3) angeordnet ist, daß der die Druckluftdüse (60) verlassende Druckluftstrom die Stirnseite des Vorsprunges (309) tangiert.

22. Vorrichtung nach Anspruch 20 oder 21, dadurch **gekennzeichnet** , daß die Druckluftdüse (60) wenigstens teilweise in dem dem Drallorgan (3) zugewandten Zwickel (231) des Austrittswalzenpaares (23, 230) des Streckwerkes (2) angeordnet ist.

23. Vorrichtung nach Anspruch 22, **dadurch gekennzeichnet** , daß die Druckluftdüse (60) von der Oberwalze (230) des Austrittswalzenpaares (23, 230) des Streckwerkes (2) einen Abstand (a) von mindestens 1 mm aufweist.

24. Vorrichtung nach einem oder mehreren der Ansprüche 19 bis 23, **dadurch gekennzeichnet** , daß die Mündung (600) der Druckluftdüse (60) einen Innendurchmesser mit konstantem querschnitt aufweist.

25. Vorrichtung nach einem oder mehreren der Ansprüche 19 bis 24, mit einem Drallorgan, das eine oder mehrere eine Kerndrehung des Fadens bewirkende Druckluftbohrungen aufweist, die tangential in das Innere des Drallorganes einmünden, **dadurch gekennzeichnet** , daß die Druckluftdüse (60) tangential zu dem sich vom Streckwerk (2) zum Drallorgan (3) erstreckenden Fadenende (12) angeordnet ist und dabei der Strömungsrichtung der die Kerndrehung (319) des Fadenendes (12) bewirkenden Druckluftbohrung entgegengerichtet ist, welche durch die Druckluftbohrungen (310, 311, 312; 330, 331) im Drallorgan (3) erzeugt wird.

26. Vorrichtung nach Anspruch 25, mit einem Drallorgan, das eine einzige Reihe von Druckluftbohrungen aufweist, die tangential in die Axialbohrung des Drallorganes einmünden, **dadurch gekennzeichnet** , daß die Druckluftdüse (60) tangential zur verlängerten Axialbohrung des Drallorganes (3) in entgegengesetzter Richtung zu der Strömungsrichtung der die Druckluftbohrungen (330, 331) verlassenden Druckluftströmung orientiert ist.

27. Vorrichtung nach Anspruch 25, mit einem Drallorgan, das in Fadenabzugsrichtung hintereinander zwei Reihen von Druckluftbohrungen aufweist, von denen die eine Reihe in einer Umfangsrichtung und die andere Reihe in entgegengezetzter Umfangsrichtung tangential in die Axialbohrung des Drallorganes münden, **dadurch gekennzeichnet** , daß die Druckluftdüse (60) tangential zur verlängerten Axialbohrung (302, 313) des Drallorganes (3) in entgegengesetzter Richtung zu jener Umfangsrichtung orientert ist, in welcher die Druckluftbohrungen (310, 311, 312) der in Fadenabzugsrichtung zweiten Reihe in die Axialbohrung (313) des Drallorganes (3) münden.

28. Vorrichtung nach einem oder mehreren der Ansprüche 19 bis 27, **dadurch gekennzeichnet** , daß der Druckluftdüse (60) eine Vorrichtung (900) zur wahlweisen Beaufschlagung mit einem höheren oder einem niedrigeren Überdruck zugeordnet ist.

29. Vorrichtung nach einem oder meheren der Ansprüche 19 bis 28, **dadurch gekennzeichnet** , daß der Druckluftdüse (60) eine Steuervorrichtung (9) und dem Greifer (7) eine mit dieser Steuervorrichtung (9) in Verbindung stehende Fadenüberwachungsvorrichtung (75) zugeordnet ist.

30. Vorrichtung nach einem oder mehreren der Ansprüche 19 bis 29, **dadurch gekennzeichnet** , daß das Drallorgan (3) neben Druckluftbohrungen (300, 301, 310, 311, 312), in welchen währen des Spinnvorganges ein Überdruck anliegt und welche eine Komponente in Abzugsrichtung (44) aufweisen, weitere Druckluftbohrungen (306, 316) aufweist, in welchen während der Fadenrücklieferung ein Überdruck anliegt und welche eine Komponente in Rücklieferrichtung aufweisen.

31. Vorrichtung nach Anspruch 30, mit einem Drallorgan, das in Fadenabzugsrichtung hintereinander eine Injecktordüse und durch einem Spalt hiervon getrennt eine Dralldüse aufweist, **dadurch gekennzeichnet** , daß sowohl die Injektordüse (30) als auch die Dralldüse (31) jeweils mindestens eine in Rücklieferrichtung orientierte Drucklufbohrung (306, 316) aufweist, wobei in der Injektordüse (30) eine im Vergleich zur Dralldüse (31) starkere Lufströmung erzeugbar ist.

32. Vorrichtung nach Anspruch 31, **dadurch gekennzeichnet** , daß die Druckluftbohrung (306) in der Injektordüse (30) einem größeren Durchmesser aufweist als die Druckluftbohrung (316) in der Dralldüse (31).

33. Vorrichtung nach einem oder mehreren des Ansprüche 30 bis 32, **dadurch gekennzeichnet** , daß den Druckluftbohrungen (306, 316) des Drallorganes (3) für das pneumatische Rückliefern des Fadenendes (12) und der Druckluftdüse (60) eine gemeinsame Zuführleitung (32) sowie ein gemeinsames Steuerventil (324) zugeordnet sind.

34. Vorrichtung nach einem oder mehreren der Ansprüche 19 bis 33, **gekennzeichnet durch** ein mechanishes Einfädelement (5) zur Rücklieferung des Fadenendes (12) in den Hubbereich des Fadenvorlegers (6).

35. Vorrichtung nach Anspruch 34, **dadurch gekennzeichnet** , daß das Einfädelement (5) als Klemme ausgebidet ist.

36. Vorrichtung nach Anspruch 35, **dadurch gekennzeichnet** , daß das Einfädelement (5) als Bürste (52) ausgebildet ist.

37. Vorrichtung nach Anspruch 36, **dadurch gekennzeichnet** , daß der Bürste (52) ein Abstreifer (53) zugeordnet ist.

38. Vorrichtung nach einem oder mehreren der Ansprüche 19 bis 37, **gekennzeichnet durch** eine austrittsseitig von Drallorgan (3) angeordnete Fadenreservevorrichtung (47) mit eimen Antrieb (473) ; welcher die Fadenreservevorrichtung (47) so langsam antreibt, daß das die Eintrittsmündung (305) des Drallorgans (3) verlassende Fadenende (12) während der Zuführung zum Greifer (7) durch den Fadenvorleger (6) gestreckt wird.

39. Vorrichtung nach einem oder mehreren der Ansprüche 19 bis 38, **dadurch gekennzeichnet** , daß der Greifer (7) als Saugluftdüse (70) ausgebildet ist.

40. Vorrichtung nach Anspruch 39, **dadurch gekennzeichnet** , daß die Saugluftdüse (70) eine dem Fadenvorleger (6) zugewandte Ansaugöffnung (700) aufweist.

41. Vorrichtung nach einem oder mehreren der Ansprüche 19 bis 40, **dadurch gekennzeichnet** , daß der Greifer (7) aus einer Aufnahmestellung (7′), in welcher er mit dem Fadenvorleger (6) zusammenarbeitet, in eine Einlegestellung neben dem Streckwerk (2) bewegbar ist.

42. Vorrichtung nach einem mehreren der Ansprüche 19 bis 41, **gekennzeichnet durch** einem Fadeneinleger (8), der aus einer Bereitsschaftsstellung (8′) neben dem Streckwerk (2) derart in eine Einlegestellung bewegbar ist, daß er den Lauf des sich vom Drallorgan (3) zum Greifer (7) erstreckenden Fadenendes (12) kreuzt und dieses bei seiner weiteren Bewegung in das Streckwerk (2) einführt.

43. Vorrichtung nach Anspruch 42, **gekennzeichnet durch** eine Fadenbremse (81), welcher das Fadenende (12) bei dessen Einlegebewegung in das Streckwerk (2) zuführbar ist.

44. Vorrichtung nach Anspruch 43, **dadurch gekennzeichnet** , daß die Fadenbremse (81) im Bereich zwischen den beiden letzten Walzenpaaren (22, 220, 23, 230) des Streckwerkes (2) angeordnet ist.

45. Vorrichtung nach Anspruch 44, **dadurch gekennzeichnet** , daß der Fadeneinleger (8) in seiner Einlegestellung zusammen mit der Fadenbremse (81) eine elastiche Fadenklemme bildet.

46. Vorrichtung nach Anspruch 45, **dadurch gekennzeichnet** , daß die Fadenbremse (81), gegen welche der Fadeneinleger (8) des Fadenendes (12) drückt, eine aus Weichgummi oder Filz bestehende Klemmfläche aufweist.

47. Vorrichtung nach einem oder mehreren der Ansprüche 19 bis 46, **dadurch gekennzeichnet** , daß der Oberwalze (230) des Austrittswalzenpaares (23, 230) des Streckwerks (2) eine Fadenführung (26) zugeordnet ist, die das Fadenende (12) während des Zurückziehens neben das Streckwerk (2) bis zum Einlegen in das Streckwerk (2) in der Klemmlinie des Austittswalzenpaares (23, 230) zugewandten Hälfte der Stirnseite der Oberwalze (230) halt.

48. Vorrichtung nach Anspruch 47, **dadurch gekennzeichnet** , daß die Fadenführung (26) durch einem axialen, im wesentlichen zylindrischen Vorsprung (260) der Oberwalze (230) auf deren dem Greifer (7) zugewandten Seite gebildet wird, wobei der Durchmesser (d) des Vorsprungs (260) kleiner als der Durchmesser (D) der Oberwalze (230) ist.

49. Vorrichtung nach Anspruch 47 oder 48, **dadurch gekennzeichnet** , daß die Oberwalze (230) in ihrer dem Greifer (7) zugewandten Kante zwischen Mantelfläche und Stirnseite eine oder mehrere Kerben (232) aufweist.

50. Vorrichtung nach einem oder mehreren der Ansprüche 19 bis 49, **gekennzeichnet durch** einen längs einer Vielzahl von Spinnstellen (A, B, C) mit je einem Drallorgan (3) und einem Streckwerk (2) verfahrbaren Anspinnwagen (97), in welchem wenigstens eines der allein für den Anspinnvorgang benötigten Elemente (94, 93, 95, 47, 60, 7, 8, 81, 5, 261) angeordnet ist.

## Claims

1. A method of joining the thread [in] a spinning device operatin with a pneumatic twisting means, in which [method] a thread end is delivered from the outlet side back through the twisting means to a drawing unit and then inserted sideways into the pair of delivery rollers of the drawing unit, from where it is drawn off in the form of a continuous thread through the twisting means, while a roving is tied up, characterized in that the thread end is conveyed through the twisting means to the inlet side thereof, the twisting means being disposed behind the pair of delivery rollers of the drawing unit, and is gripped there and supplied to a gripper which is disposed beside the drawing unit and then pulls the thread end past the pair of delivery roller to beside the drawing unit for subsequent insertion into the said pair of delivery rollers.

2. A method according to Claim 1, characterized in that the thread end delivered back through the twisting means is subjected to a compressed air stream directed substantially parallel to the nip line of the pair of delivery rollers, in order to supply it to the gripper.

3. A method according to Claim 2, characterized in that the thread end delivered back through the twisting means is supplied to the gripper with the aid of a laminar stream of compressed air.

4. A method according to Claim 2 or 3, characterized in that before the thread end is delivered back through the twisting means a reserve of thread is built up and is then, during the return of the thread end through the twisting means into the stream of compressed air acting transversely to the travel of the thread, released sufficiently slowly for the thread end to be held stretched by the stream of compressed air while being supplied to the gripper.

5. A method according to one or more of Claims 2 to 4, characterized in that the compressed air stream is switched off as soon as the thread end has been gripped by the gripper.

6. A method according to one or more of Claims 2 to 5, characterized in that after the thread take up has been resumed, the thread end and the roving between the twisting means and the pair of delivery rollers of the drawing unit are subjected to a compressed air stream directed substantially parallel to the nip line of the paire of delivery rollers.

7. A method according to Claim 6, characterized in that the compressed air stream switched on after resumption of the thread take-up is switched off before the thread end leaves the pair of delivery rollers.

8. A method according to one or more of Claims 2 to 7, characterized in that the compressed air stream is directed tangentially against the rotation of the core of the thread extending from the drawing unit to the twisting means.

9. A method according to one or more of Claims 6 to 8, characterized in that a much weaker stream of compressed air is brought to bear on the thread end during the return thereof than after resumption of thread take-up.

10. A method according to one or more of Claims 1 to 9, characterized in that the twisting means is cleaned before or during the return of the thread end.

11. A method according to one or more of Claims 1 to 10, characterized in that the thread end is conveyed by a compressed air streams from the outlet side of the twisting means through the twisting means into the region of the compressed air stream acting transversely to the travel of the thread.

12. A method according to Claim 11, characterized in that during the pneumatic return of the thread end through the twistin means, the compressed air stream directed transversely to the path of the thread operates only as long as the compressed air stream effecting the return of the thread is operative in the twisting means.

13. A method according to one or more of Claims 1 to 12, characterized in that the gripper operates pneumatically and a negative pressure is produced in it at least until the thread end has been inserted into the drawing unit.

14. A method according to one or more of Claims 1 to 13, characterized in that the thread end, after being drawn to beside the drawing unit, is drawn in the form of a loop into the region between the last two pairs of rollers of the drawing unit.

15. A method according to Claim 14, characterized in that the thread end, when being drawn in the form of a loop into the region between the last two pair of rollers of the drawing unit, is brought into the area of action of a thread brake.

16. A method according to one or more of Claims 1 to 15, characterized in that the thread end during insertion into the drawing unit is brought into the area of the nip line of the pair of delivery rollers.

17. A method according to one or more of Claims 1 to 16, characterized in that the twisting means is cleaned by a first compressed air stream orientated in the direction from the oultet side of the twisting means to the inlet side thereof, the thread end is then subjected to this first compressed air stream in order to return it to the inlet side of the twisting means in order to be exposed there to a second compressed air stream which acts transversely to the direction of conveyance of the thread end and which supplies the thread end to a gripper which then pulls the thread end past the pair of delivery rollers to beside the drawing unit, whereupon the previously stopped roving is released and removed by suction from between the drawing unit and the twisting means, after which the thread end extending to the gripper is supplied in the form of a loop to a thread brake in the area between the last two pairs of rollers of the drawing unit, and is inserted into the pair of delivery rollers of the drawing unit and again subjected to take-up and simultaneously the second compressed air stream is again switched on to prevent the roving and loose fibre being sucked into the twisting means, the suction of the roving and the second compressed air stream are switched off before the thread end reaches the pair of delivery rollers of the drawing unit, and finally the excess spinning pressure operative in the take-up direction is brought to bear in the twisting means.

18. A method according to one or more of Claims 1 to 16, characterized in that the twisting means is cleaned by a first compressed air stream operating against the direction of take-up, the thread end is then subjected to the said first compressed air stream and conveyed thereby from the outlet side of the twisting means to the inlet side of the twisting means, where it is exposed to a second compressed air stream which acts transversely to the direction of conveyance and conveyed thereby to a gripper which then pulls the thread end past the pair of delivery rollers to beside the drawing unit, the thread end extending to the gripper is then supplied in the form of a loop to a thread brake in the region between the last two pairs of rollers of the drawing unit and is inserted in the pair of delivery rollers of the drawing unit, whereupon the thread end is again subjected to take-up, the previously stopped roving isthen released, while the second compressed air stream is again switched on to prevent loose fibres being sucked into the twisting means, and when the thread end has been taken up from the drawing unit spart from a predetermined length, the second compressed air stream is switched off, and finally the excess spinning pressure operative in the take-up direction is brought to bear in the twisting means.

19. A device for working the method according to one or more of Claim 1 to 18, comprising a pneumatic twisting means, a return element for returning the thread end from the oultet side of the twisting means to the inlet side thereof, and a gripper for pulling the thread end back from the inlet side of the twisting means past the pair of delivery rollers to beside the drawing unit, characterized by a thread feeder (6) for gripping the thread end (12) as it leaves the inlet end of the twisting means (3) during its return and supplying it to the gripper (7).

20. A device according to Claim 19, characterized in that the thread feeder (6) is in the form of a compressed air nozzle (60) disposed substantially parallel to the nip line of the paire of delivery rollers (23, 230) and having its mouth (600) facing the gripper (7) and disposed on the side of the twisting means (3) opposite to the gripper (7).

21. A device according to Claim 20, characterized in that the twisting means (3) has an axial projection (309) at its inlet side and the compressed air nozzle (60) is diposed relative to the twisting means (3) so that the compressed air stream leaving the compressed air nozzle (60) touches the front of the projection (309).

22. A device according to Claim 20 or 21, characterized in that the compressed air nozzle (60) is disposed at least partly in the nip (231) of the pair of delivery rollers (23, 230) of the drawing unit (2) facing the twisting means (3).

23. A device according to Claim 22, characterized in that the compressed air nozzle (60) is set at a distance (a) of a least 1 mm from the top roller (230) of the pair of delivery rollers (23, 230) of the drawing unit (2).

24. A device according to one or more of Claims 19 to 23, characterized in that the mouth (600) of the compressed air nozzle (60) has an inner diameter of constant cross-section.

25. A device according to one or more of Claims 19 to 24, comprising a twisting means having one or more compressed air bores for rotating the core of the thread and opening tangentially into the interior of the twisting means, characterized in that the compressed air nozzle (60) is disposed tangentially to the thread end (12) extending from the drawing unit (2) to the twisting means (3) and is directed against the direction of flow of the compressed air bore for rotating (319) the core of the thread end (12), the flow being produced by the compressed air bores (310, 311, 312; 330, 331) in the twisting means (3).

26. A device according to Claim 25, comprising a twisting means having a single row of compressed air bores opening tangentially into the axial bore of the twisting means, characterized in that the compressed air nozzle (60) is disposed tangentially to the prolonged axial bore of the twisting means (3) in the opposite direction to the flow direction of the compressed air flow leaving the compressed air bores (330, 331).

27. A device according to Claim 25, comprising a twisting means having two rows of compressed air bores one behind the other in the thread take-up direction, one row opening in one peripheral direction and the other row in the opposite peripheral direction tangentially into the axial bore of the twisting means, characterized in that the compressed air nozzle (60) is disposed tangentially to the prolonged axial bore (302, 313) of the twisting means (3) in the opposite direction to that peripheral direction in which the compressed air bores (310, 311, 312) of the second row in the thread take-up direction open into the axial bore (313) of the twisting means (3).

28. A device according to one or more of Claims 19 to 27, characterized in that the compressed air nozzle (60) is associated with a device (900) for optionally stressing with a higher or a lower excess pressure.

29. A device according to one or more of Claims 19 to 28, characterized in that the compressed air nozzle (60) is associated with a control device (9) and the gripper (7) is associated with a thread monitor (75) connected to the said control device (9).

30. A device according to one or more of Claims 19 to 29, characterized in that in addition to compressed air bores (300, 301, 310, 311, 312) to which an excess pressure is applied during the spinning process and which have a component in the take-up direction (44), the twisting means (3) comprises further compressed air bores (306, 316) to which an excess pressure is applied during the return of the thread and which have a component in the return direction.

31. A device according to Claim 30, comprising a twisting means comprising, disposed one behind the other in the thread take-up direction, an injector nozzle and a twisting nozzle separated therefrom by a gap, characterized in that both the injector nozzle (30) and the twisting nozzle (31) have at least one compressed air bore (306, 316) in the return direction, and a stronger air stream can be generated in the injector nozzle (30) than in the twisting nozzle (31).

32. A device according to Claim 31, characterized in that the compressed air bore (306) in the injector nozzle (30) has a larger diameter than the compressed air bore (316) in the twisting nozzle (31).

33. A device according to one or more of Claims 30 to 32, characterized in that compressed air bores (306, 316) of the twisting means (3) for the pneumatic return of the thread end (12) share a supply line (32) and a control valve (324) with the compressed air nozzle (60).

34. A device according to one or more of Claims 19 to 33, characterized by mechanical treating element (5) for returning the thread end (12) into the stroke region of the thread feeder (6).

35. A device according to Claim 34, characterized in that the threading element (5) is in the form of a clamp.

36. A device according to Claim 35, characterized in that the threading element (5) is in the form of a brush (52).

37. A device according to Claim 36, characterized in that the brush (52) is associated with a stripper (53).

38. A device according to one or more of Claims 19 to 37, characterized by a thread reserve device (47) disposed at the outlet side of the twisting means (3) and having a drive (473) which drives the thread reserve device (47) sufficiently slowly for the thread end (12) leaving the inlet mouth (305) of the twisting means (3) to be stretched by the thread feeder (6) while being supplied to the gripper (7).

39. A device according to one or more of Claims 19 to 38, characterized in that the gripper (7) is constructed as a suction air nozzle (70).

40. A device according to Claim 39, characterized in that the suction air nozzle (70) has a suction opening (700) facing the thread feeder (6).

41. A device according to one or mor of Claims 19 to 40, characterized in that the gripper (7) is movable from a receiving position (7′) in which it cooperates with the thread feeder (6), into an insertion positiion beside the drawing unit (2).

42. A device according to one or more of Claims 19 to 41, characterized by a thread inserter (8) movable from a standby position (8′) beside the drawing unit (2) into an insertion position in such a manner that it intersects the path of the thread end (12) extending from the twisting means (3) to the gripper (7) and during its subsequent motion introduces the thread end into the drawing unit (2).

43. A device according to Claim 42, characterized by a thread brake (81) to which the thread end (12) can be supplied when being inserted into the drawing unit (2).

44. A device according to Claim 43, characterized in that the thread brake (81) is disposed in the area between the last two pairs of rollers (22, 220, 23, 230) of the drawing unit (2).

45. A device according to Claim 44, characterized in that the thread inserter (8) in the insertion position cooperates with the thread brake (81) to form a resilient thread clamp.

46. A device according to Claim 45, characterized in that the thread brake (81) against which the thread inserter (8) of the thread end (12) presses, has a clamping surface made of soft rubber or felt.

47. A device according to one or more of Claims 19 to 46, characterized in that the upper roller (230) of the pair of delivery rollers (23, 230) of the drawing unit (2) is associated with a thread guide (26) which holds the thread end (12) during pulling back to beside the drawing unit (2) until insertion into the drawing unit (2) in the half of the front of the top roller (230) facing the nip line of the pair of delivery rollers (23, 230).

48. A device according to Claim 47, characterized in that the thread guide (26) is in the form of an axial, substantially cylindrical projection (260) of the top roller (230) on the side thereof facing the gripper (7), the diameter (d) of the projection (260) being smaller thant the diameter (D) of the top roller (230).

49. A device according to Claim 47 or 48, characterized in that the top roller (230) has one or more notches (232) in its edge facing the gripper (7) and between its cylindrical surface and front.

50. A device according to one or more of Claims 19 to 49, characterized by a piecing carriage (97) which is movable along a plurality of spinning stations (A, B, C) each having a twisting means (3) and a drawing unit (2) and in which a least one of the elements (94, 93, 95, 47, 60, 7, 8, 81, 5, 261) needed only for the thread-joining process is disposed.

## Revendications

1. Procédé de rattachement (de fil) appliqué à un dispositif de filature fonctionnant au moyen d'un organe pneumatique de torsion, dans lequel une extrémité de fil est rétrolivrée, à partir du côté de sortie en passant dans l'organe de torsion jusqu'à un mécanisme d'étirage, puis est mise en place latéralement dans la paire de cylindres de sortie du mécanisme d'étirage à partir duquel elle est extraite, sous forme d'un fil continu, avec incorporation d'une mèche dans l'organe de torsion, caractérisé en ce que l'extrémité de fil est transportée en passant par l'organe de torsion qui se trouve après la paire de cylindres de sortie du mécanisme d'étirage, jusqu'au côté d'entrée de celui-ci, elle y est saisie, et est amenée à un organe de saisie qui se trouve à côté du mécanisme d'étirage et qui tire ensuite l'extrémité de fil à côté du mécanisme d'étirage,en vue de sa mise en place ultérieure dans la paire de cylindres de sortie, en passant à côté de ceux-ci.

2. Procédé selon la revendication 1, caractérisé en ce que l'extrémité de fil rétrolivrée dans l'organe de torsion est exposée à un courant d'air comprimé, orienté dans une direction sensiblement parallèle à la ligne de pincement de la paire de cylindres de sortie, en vue de sa transmission à l'organe de saisie.

3. Procédé selon la revendication 2, caractérisé en ce que la transmission à l'organe de saisie de l'extrémité de fil rétrolivrée à travers l'organe de torsion s'effectue au moyen d'un courant d'air comprimé laminaire.

4. Procédé selon la revendication 2 ou 3, caractérisé en ce qu'avant que l'extrémité de fil soit rétrolivrée à travers l'organe de torsion, une réserve de fil est constituée, laquelle est ensuite, pendant que l'extrémité de fil est rétrolivrée en passant dans l'organe de torsion, résorbée dans le courant d'air comprimé qui agit transversalement au trajet du fil, suffisamment lentement pour que l'extrémité de fil soit maintenue étendue par le courant d'air comprimé, pendant la transmission de l'extrémité de fil à l'organe de saisie.

5. Procédé selon une ou plusieurs des revendications 2 à 4, caractérisé en ce que le courant d'air comprimé est interrompu au moment où l'extrémité de fil a été saisie par l'organe de saisie.

6. Procédé selon une ou plusieurs des revendications 2 à 5, caractérisé en ce qu'après la reprise de l'extraction du fil, l'extrémité de fil et la mèche sont exposées, entre la paire de cylindres de sortie du mécanisme d'étirage et l'organe de torsion, à un courant d'air comprimé orienté dans une direction sensiblement parallèle à la ligne de pincement de la paire de cylindres de sortie.

7. Procédé selon la revendication 6, caractérisé en ce que le courant d'air comprimé mis en marche après la reprise de l'extraction du fil, est interrompu déjà avant que l'extrémité de fil quitte la paire de cylindres de sortie.

8. Procédé selon une ou plusieurs des revendications 2 à 7, caractérisé en ce que le courant d'air comprimé est dirigé, tangentiellement, dans le sens opposé à celui de la rotation de l'âme de fil qui s'étend depuis le mécanisme d'étirage jusqu'à l'organe de torsion.

9. Procédé selon une ou plusieurs des revendications 6 à 8, caractérisé en ce que pendant la rétrolivraison du fil, est mis en action, sur l'extrémité du fil, un courant d'air comprimé sensiblement plus faible que celui agissant après la reprise de l'extraction du fil.

10. Procédé selon une ou plusieurs des revendications 1 à 9, caractérisé en ce que l'organe de torsion est nettoyé avant ou lors de la rétrolivraison de l'extrémité du fil.

11. Procédé selon une ou plusieurs des revendications 1 à 10, caractérisé en ce que l'extrémité de fil est amenée au moyen d'un courant d'air comprimé, à partir du côté de sortie de l'organe de torsion, en passant dans l'organe de torsion, jusque dans la zone du courant d'air comprimé qui agit transversalement au trajet du fil.

12. Procédé selon la revendication 11, caractérisé en ce que, pendant la rétrolivraison pneumatique de l'extrémité de fil, en passant dans l'organe de torsion, le courant d'air comprimé orienté transversalement au trajet du fil n'est en action que tant que le courant d'air qui agit sur la rétrolivraison du fil dans l'organe de torsion est lui-même en action.

13. Procédé selon une ou plusieurs des revendications 1 à 12, caractérisé en ce que l'organe de saisie fonctionne pneumatiquement et en ce qu'une dépression y est créée, au moins pendant le temps s'écoulant jusqu'à ce que l'extrémité de fil soit mise en place dans le mécanisme d'étirage ou de mise en tension.

14. Procédé selon une ou plusieurs des revendications 1 à 13, caractérisé en ce que l'extrémité de fil, après avoir été tirée à côté du mécanisme d'étirage, est tirée sous forme d'une boucle jusque dans la zone située entre les deux dernières paires de cylindres du mécanisme d'étirage.

15. Procédé selon la revendication 14, caractérisé en ce que, lors de sa mise en place par traction, sous forme d'une boucle, dans la zone située entre les deux dernières paires de cylindres du mécanisme d'étirage, l'extrémité du fil est amenée dans la zone d'action d'un frein pour fil.

16. Procédé selon une ou plusieurs des revendications 1 à 15, caractérisé en ce que l'extrémité de fil est amenée dans la zone de pincement de la paire de cylindres de sortie, pendant la mise en place dans le mécanisme d'étirage.

17. Procédé selon une ou plusieurs des revendications 1 à 16, caractérisé en ce que l'organe de torsion est nettoyé au moyen d'un premier courant d'air comprimé orienté dans la direction allant du côté de sortie de l'organe de torsion vers le côté d'entrée de celui-ci ; en ce que l'extrémité de fil est ensuite exposée à ce premier courant d'air comprimé en vue de sa rétrolivraison jusqu'au côté d'entrée de l'organe de torsion pour y être exposé à un deuxième courant d'air comprimé qui agit transversalement à la direction de transport du fil et qui conduit l'extrémité de fil à un organe de saisie, lequel tire ensuite l'extrémité de fil en passant devant la paire de cylindres de sortie jusqu'à proximité du mécanisme d'étirage, après quoi la mèche précédemment arrêtée est libérée et est aspirée entre le mécanisme d'étirage et l'organe de torsion ; en ce qu'ensuite l'extrémité de fil qui s'étend jusqu'à l'organe de saisie est amenée dans la zone située entre les deux dernières paires de cylindres du mécanisme d'étirage sous forme d'une boucle, jusqu'à un frein pour fil ; elle est alors mise en place dans la paire de cylindres de sortie du mécanisme d'étirage et est à nouveau soumise à une extraction, et, simultanément, une aspiration de la mèche et de fibres détachées dans l'organe de torsion est empêchée par la remise en marche du deuxième courant d'air comprimé ; en ce que, déjà avant que l'extrémité de fil atteigne la paire de cylindres de sortie du mécanisme d'étirage, l'aspiration de la mèche ainsi que le deuxième courant d'air comprimé sont arrêtés et en ce qu'enfin la surpression de filature, agissant dans l'organe de torsion dans le sens de l'extraction, est mise en action.

18. Procédé selon une ou plusieurs des revendications 1 à 16, caractérisé en ce que l'organe de torsion est nettoyé au moyen d'un premier courant d'air comprimé agissant à l'inverse du sens de l'extraction ; en ce que l'extrémité de fil est ensuite exposée à ce premier courant d'air comprimé et amenée par celui-ci depuis l'extrémité de sortie de l'organe de torsion jusqu'à l'extrémité d'entrée de celui-ci, y est exposée à un deuxième courant d'air comprimé agissant transversalement à la direction de transport, et est amenée par ce courant à un organe de saisie qui tire ensuite l'extrémité de fil, en passant devant la paire de cylindres de sortie, jusqu'à proximité du mécanisme d'étirage ; en ce qu'ensuite l'extrémité de fil qui s'étend jusqu'à l'organe de saisie est amenée dans la zone située entre les deux dernières paires de cylindres du mécanisme d'étirage, sous forme d'une boucle, à un frein pour fil, puis est alors mise en place dans la paire de cylindres de sortie du mécanisme d'étirage, après quoi l'extrémité de fil est à nouveau soumise à une extraction ; en ce qu'ensuite la mèche précédemment arrêtée est libérée, tandis qu'une aspiration de fibres détachées dans l'organe de torsion est interdite par une nouvelle mise en marche du deuxième courant d'air ; et en ce que, lorsque l'extrémité de fil a été extraite, sur une longueur déterminée à l'avance, hors du mécanisme d'étirage, le deuxième courant d'air comprimé est arrêté ; et en ce qu'enfin la surpression de filature, agissant dans le sens de l'extraction, est mise en marche dans l'organe de torsion.

19. Dispositif destiné à l'exécution du procédé selon une ou plusieurs des revendications 1 à 18, comportant un organe pneumatique de torsion, un élément de rétrolivraison destiné à la rétrolivraison de l'extrémité de fil à partir du côté de sortie de l'organe de torsion jusqu'au côté d'entrée de celui-ci et comportant un organe de saisie destiné à tirer en arrière l'extrémité de fil à partir du côté d'entrée de l'organe de torsion, en passant devant la paire de cylindres de sortie jusqu'à proximité du mécanisme d'étirage, caractérisé en ce que le dispositif comporte un organe (6) de présentation du fil,destiné à saisir l'extrémité (12) de fil qui sort de l'extrémité d'entrée de l'organe (3) de torsion lors de la rétrolivraison et à l'amener à l'organe (7) de saisie.

20. Dispositif selon la revendication 19, caractérisé en ce que l'organe (6) de présentation du fil a la conformation d'une buse (60) d'air comprimé, orientée sensiblement parallèlement à la ligne de pincement de la paire de cylindres (23, 230) de sortie, et dont l'embouchure (600) est disposée sur le côté de l'organe (3) de torsion situé en face de l'organe (7) de saisie et est orientée vers l'organe (7) de saisie.

21. Dispositif selon la revendication 20, caractérisé en ce que l'organe (3) de torsion présente, sur son côté d'entrée, une saillie (309) axiale, et en ce que la buse (60) d'air comprimé est disposée, par rapport à l'organe (3) de torsion, de façon telle que le courant d'air comprimé qui quitte la buse (60) d'air comprimé est tangent au côté frontal de la saillie (309).

22. Dispositif selon la revendication 20 ou 21, caractérisé en ce que la buse (60) d'air comprimé est disposée au moins partiellement dans l'intervalle (231), orienté vers l'organe (3) de torsion, de la paire de cylindres (23, 230) de sortie du mécanisme (2) d'étirage.

23. Dispositif selon la revendication 22, caractérisé en ce que la buse (60) d'air comprimé est à une distance (a) d'au moins 1 mm par rapport au cylindre supérieur (230) de la paire de cylindres (23, 230) de sortie du mécanisme (2) d'étirage.

24. Dispositif selon une ou plusieurs des revendications 19 à 23, caractérisé en ce que l'embouchure (600) de la buse (60) d'air comprimé présente un diamètre intérieur correspondant à une section transversale constante.

25. Dispositif selon une ou plusieurs des revendications 19 à 24, comportant un organe de torsion qui présente un ou plusieurs alésages pour air comprimé, lesquels provoquent une rotation de l'âme du fil et débouchent tangentiellement à l'intérieur de l'organe de torsion, caractérisé en ce que la buse (60) d'air comprimé est disposée tangentiellement à l'extrémité (12) de fil qui s'étend du mécanisme (2) d'étirage à l'organe (3) de torsion et y est disposée dans le sens inverse du sens d'écoulement de l'alésage d'air comprimé qui provoque la rotation (319) de l'âme de l'extrémité (12) de fil, qui est produite par les alésages (310, 311, 312 ; 330, 331) pour air comprimé ménagés dans l'organe (3) de torsion.

26. Dispositif selon la revendication 25, comportant un organe de torsion qui présente une seule rangée d'alésages pour air comprimé qui débouchent tangentiellement dans l'alésage axial de l'organe de torsion, caractérisé en ce que la buse (60) d'air comprimé est orientée tangentiellement au prolongement de l'alésage axial de l'organe (3) de torsion, en sens inverse du sens d'écoulement du courant d'air comprimé qui quitte les alésages (330, 331) pour air comprimé.

27. Dispositif selon la revendication 25 comportant un organe de torsion qui présente deux rangées d'alésage pour air comprimé, disposées l'une à la suite de l'autre dans le sens d'extraction du fil, l'une de ces rangées débouchant tangentiellement dans l'alésage axial de l'organe de torsion, dans un sens périphérique et l'autre rangée débouchant tangentiellement dans le sens périphérique opposé, caractérisé en ce que la buse (60) pour air comprimé est orientée tangentiellement au prolongement de l'alésage axial (302, 313) de l'organe (3) de torsion, en sens inverse du sens périphérique dans lequel débouchent les alésages (310, 311, 312) pour air comprimé de la deuxième rangée, dans le sens de l'extraction du fil, dans l'alésage axial (313) de l'organe (3) de torsion.

28. Dispositif selon une ou plusieurs des revendications 19 à 27, caractérisé en ce que la buse (3) pour air comprimé est dotée d'un dispositif (900) destiné à la soumettre, au choix, soit à une surpression plus élevée, soit à une surpression moins élevée.

29. Dispositif selon une ou plusieurs des revendications 19 à 28, caractérisé en ce que la buse (60) pour air comprimé est dotée d'un dispositif (9) de commande, et en ce que l'organe (7) de saisie est doté d'un dispositif (75) de surveillance de fil, qui est en liaison avec ce dispositif (9) de commande.

30. Dispositif selon une ou plusieurs des revendications 18 à 29, caractérisé en ce que l'organe (3) de torsion présente, en plus d'alésages (300, 301, 310, 311, 312) pour air comprimé dans lesquels est appliquée une surpression pendant l'opération de filature et qui présentent une composante dans le sens (44) de l'extraction, d'autres alésages (306, 316) pour air comprimé, dans lesquels est appliquée une surpression pendant la rétrolivraison du fil, et qui présentent une composante dans le sens de la rétrolivraison.

31. Dispositif selon la revendication 30, comportant un organe de torsion qui présente, successivement dans le sens de l'extraction du fil, une buse d'injecteur et, séparée de celle-ci par un intervalle, une buse de torsion, caractérisé en ce que la buse (30) d'injecteur ainsi que la buse (31) de torsion présentent chacune au moins un alésage (306, 316) d'air comprimé orienté dans le sens de la rétrolivraison avec possibilité de création, dans la buse (30) d'injecteur, d'un courant d'air plus intense que celui de la buse (31) de torsion.

32. Dispositif selon la revendication 31, caractérisé en ce que l'alésage (306) pour air comprimé de la buse (30) d'injecteur présente un plus grand diamètre que l'alésage (316) pour air comprimé de la buse (31) de torsion.

33. Dispositif selon une ou plusieurs des revendications 30 à 32, caractérisé en ce qu'un conduit (32) commun d'alimentation, ainsi qu'une valve (324) de commande commune sont associés aux alésages (306, 316) pour air comprimé de l'organe (3) de torsion, en vue de la rétrolivraison pneumatique de l'extrémité (12) de fil, et à la buse (60) d'air comprimé.

34. Dispositif selon une ou plusieurs des revendications 18 à 33, caractérisé en ce qu'il comporte un élément (5) d'enfilage mécanique destiné à la rétrolivraison de l'extrémité (12) de fil dans la zone de déplacement du dispositif (6) de présentation du fil.

35. Dispositif selon la revendication 34, caractérisé en ce que l'élément (5) d'enfilage a une conformation de pince.

36. Dispositif selon la revendication 35, caractérisé en ce que l'élément (5) d'enfilage a une conformation de brosse (52).

37. Dispositif selon la revendication 36, caractérisé en ce que la brosse (52) est dotée d'un organe (53) de raclage et de nettoyage.

38. Dispositif selon une ou plusieurs des revendications 18 à 37, caractérisé en ce qu'il comporte un dispositif (47) de réserve de fil, disposé du côté de sortie de l'organe (3) de torsion et comportant un entraînement (473), lequel entraîne le dispositif (47) de réserve de fil de façon suffisamment lente pour que l'extrémité (12) de fil quittant l'embouchure (305) d'entrée de l'organe (3) de torsion reste tendue pendant qu'elle est amenée, par le dispositif (6) de présentation de fil, à l'organe (7) de saisie.

39. Dispositif selon une ou plusieurs des revendications 18 à 38, caractérisé en ce que le dispositif (7) de saisie a une conformation de buse (70) d'aspiration d'air.

40. Dispositif selon la revendication 39, caractérisé en ce que la buse (70) d'aspiration d'air présente une ouverture (700) d'aspiration, dirigée vers le dispositif (6) de présentation de fil.

41. Dispositif selon une ou plusieurs des revendications 18 à 40, caractérisé en ce que l'organe (7) de saisie peut être déplacé, à partir d'une position (7') de réception, dans laquelle il coopère avec le dispositif (6) de présentation de fil, jusqu'à une position de mise en place située à proximité du mécanisme (2) d'étirage.

42. Dispositif selon une ou plusieurs des revendications 18 à 41, caractérisé en ce qu'il comporte un dispositif (8) de mise en place du fil, qui peut être déplacé, à partir d'une position (8′) de disponibilité située à côté du mécanisme (2) d'étirage, jusque dans une position de mise en place, de façon telle qu'il croise le trajet de l'extrémité (12) de fil qui s'étend de l'organe (3) de torsion à l'organe (7) de saisie et, lors de la poursuite de son déplacement, introduit cette extrémité de fil dans le mécanisme d'étirage.

43. Dispositif selon la revendication 42, caractérisé en ce qu'il comporte un frein (81) pour fil, auquel peut être amenée l'extrémité (12) de fil lors du déplacement de mise en place de celle-ci dans le mécanisme (2) d'étirage.

44. Dispositif selon la revendication 43, caractérisé en ce que le frein (81) pour fil est disposé entre les deux dernières paires de cylindres (22, 220, 23, 230) du mécanisme (2) d'étirage.

45. Dispositif selon la revendication 44, caractérisé en ce que le dispositif (8) de mise en place du fil forme, en position de mise en place, avec le frein (81) pour fil, une pince élastique pour fil.

46. Dispositif selon la revendication 45, caractérisé en ce que le frein (81) pour fil, contre lequel pousse le dispositif (8) de mise en place de l'extrémité (12) de fil, présente une surface de pincement réalisée en caoutchouc mou ou en feutre.

47. Dispositif selon une ou plusieurs des revendications 18 à 46, caractérisé en ce qu'au cylindre supérieur (230) de la paire de cylindres (23, 230) de sortie du mécanisme (2) d'étirage est associé un guide-fil (26), qui maintient l'extrémité (12) de fil pendant la rétrolivraison à côté du mécanisme d'étirage (2) jusqu'à sa mise en place dans le mécanisme (2) d'étirage, dans la moitié du côté frontal du cylindre supérieur (230) orientée vers la ligne de pincement de la paire de cylindres (23, 230) de sortie.

48. Dispositif selon la revendication 47, caractérisé en ce que le guide-fil (26) est formé par une saillie (260) axiale, sensiblement cylindrique, du cylindre supérieur (230), située sur le côté de celui-ci orienté vers l'organe (7) de saisie, le diamètre (d) de la saillie (260) étant plus faible que le diamètre (D) du cylindre supérieur (230).

49. Dispositif selon la revendication 47 ou 48, caractérisé en ce que le cylindre supérieur (230) présents, dans son bord orienté vers l'organe (7) de saisie, entre le surface d'enveloppe extérieure et le côté frontal, une ou plusieurs entailles (232).

50. Dispositif selon une ou plusieurs des revendications 18 à 49, caractérisé en ce qu'il comporte un chariot (97) de rattachement de fil, qui peut être déplacé le long d'un grand nombre de postes (A, B, C) de filature, comportant chacun un organe (3) de torsion et un mécanisme (20) d'étirage, chariot dans lequel est disposé au moins un des éléments (94, 93, 95, 47, 60, 7, 8, 81, 5, 261) nécessaires seulement pour l'opération de rattachement de fil.
